# EUROPÄISCHE PATENTSCHRIFT

(11) **EP 4 423 384 B1**
(45) Veröffentlichungstag und Bekanntmachung des Hinweises auf die Patenterteilung: **15.10.2025**
(21) Anmeldenummer: 22812559.7
(22) Anmeldetag: 27.10.2022
(51) Int. Cl.: F02M 21/02, F02D 19/06, F02D 19/10, F02M 43/04, F02M 51/06, F02M 61/10, F02M 61/18

(54) **BRENNSTOFFEINSPRITZVENTIL FÜR VERBRENNUNGSKRAFTMASCHINEN**
FUEL INJECTION VALVE FOR INTERNAL COMBUSTION ENGINES
SOUPAPE D'INJECTION DE CARBURANT POUR MOTEURS À COMBUSTION INTERNE

(30) Priorität: 29.10.2021 CH 0704682021
(43) Veröffentlichungstag der Anmeldung: 04.09.2024
(73) Patentinhaber: Ganser CRS AG, 8352 Elsau (CH)
(72) Erfinder: GANSER, Marco, 6315 Oberägeri (CH); HÄFELI, Richard, 9907 Stettfurt (CH)
(74) Vertreter: Schaad, Balass, Menzl & Partner AG
(86) Internationale Anmeldenummer: PCT/EP2022/080144
(87) Internationale Veröffentlichungsnummer: WO 2023/073140

(56) Entgegenhaltungen:
- EP-A1- 2 365 206
- EP-A1- 2 386 745
- EP-A1- 2 546 508
- WO-A1-2007/098621
- WO-A1-2008/071187
- DE-A1- 102017 212 459
- DE-A1- 19 715 505
- GB-A- 2 530 767
- US-A1- 2003 066 509

## Beschreibung

### Gebiet der Erfindung

Die vorliegende Erfindung betrifft ein Brennstoffeinspritzventil zur intermittierenden Einspritzung von Brennstoff in den Brennraum einer Verbrennungskraftmaschine.

### Hintergrund der Erfindung

Brennstoffeinspritzventile werden zur direkten Einspritzung von Brennstoff in den Verbrennungsraum einer Verbrennungskraftmaschine, insbesondere für Dieselmotoren, genutzt. Nebst den herkömmlichen Dieselmotoren wurden in den letzten Jahren für Schiffe, stromerzeugende Motoren oder teilweise Nutzfahrzeuge so genannte Dual-Fuel-Systeme als effiziente und schadstoffarme Alternativen vorgeschlagen. Eine Herausforderung in den Dual-Fuel-Systemen stellt die erforderliche separate Einspritzung von Brennstoff, wie z.B. Diesel oder Marine-Dieselöl, als Zündstrahl beim Betrieb mit Gas als Hauptkraftstoff dar. Insbesondere sind für die Zündstrahleinspritzung von Brennstoff von der konventionellen Brennstoffeinspritzung unterschiedliche Einspritzparameter, wie z.B. Einspritzmenge, Einspritzdruck, Einspritzkonfiguration etc. erwünscht, was eine Erweiterung von konventionellen Einspritzsystemen erforderlich macht.

Ein Dual-Fuel-Einspritzsystem ist z.B. in der US2007/0246561 A1 mit einem Kraftstoffeinspritzsystem beschrieben, welches ausgelegt ist, zwei verschiedene Sprühmuster über unabhängig voneinander gesteuerte benachbarte Nadelventilelemente zu erzeugen. Das Kraftstoffeinspritzsystem umfasst einen Kraftstoffeinspritzinjektor mit einem Injektorkörper, der einen hohlen Innenraum definiert, welcher dazu konfiguriert ist, unter Druck stehenden Kraftstoff aufzunehmen, eine erste Düse, deren Spritzkonfiguration dazu konfiguriert ist, ein erstes Kraftstoffsprühmuster bereitzustellen, und eine zweite Düse, deren Spritzkonfiguration dazu konfiguriert ist, ein zweites Kraftstoffsprühmuster bereitzustellen, das sich von dem ersten Kraftstoffsprühmuster unterscheidet. Die ersten und zweiten Düsen sind dazu angepasst, um von einer gemeinsamen Quelle zugeführten Kraftstoff in einen Verbrennungsraum einzuspritzen. Der Kraftstoffeinspritzinjektor umfasst weiter ein erstes Nadelventilelement, das im hohlen Innenraum des Injektorkörpers positioniert ist, wobei das erste Nadelventilelement der ersten Düse entspricht, und ein zweites Nadelventilelement, das im hohlen Innenraum des Injektorkörpers positioniert ist und der zweiten Düse entspricht. Das zweite Nadelventilelement ist vom ersten Nadelventilelement beabstandet und benachbart zum ersten Nadelventilelement angeordnet. Die erste und die zweite Düse sind ausgebildet, um von einer gemeinsamen Quelle zugeführten Kraftstoff in einen Brennraum einzuspritzen.

Die EP 2546508 A1 offenbart ein Brennstoffeinspritzventil mit ersten und zweiten Einspritzöffnungen, die auf unterschiedlichen Höhen in Bezug auf eine Längsachse des Brennstoffeinspritzventils angeordnet sind, mit einer hydraulischen Steuervorrichtung, und mit einer elektrisch betätigbaren Aktuatoranordnung.

### Darstellung der Erfindung

Vor dem Hintergrund der erweiterten Erfordernisse bei Dual-Fuel-Systemen z.B. in Bezug auf die unterschiedlichen Brennstoffe, flüssig und gasförmig, oder das Einbringen der Zündquelle beim Gasbetrieb ist es typischerweise erwünscht, den Aufbau von Dual-Fuel-Systemen unter Bereitstellung einer zuverlässigen Steuerbarkeit der Einspritzvorgänge zu vereinfachen.

Es ist daher eine Aufgabe der vorliegenden Erfindung, ein Brennstoffeinspritzventil, insbesondere für ein Dual-Fuel-System, bereitzustellen, welches den Stand der Technik mindestens teilweise verbessert.

Diese Aufgabe wird mit einem Brennstoffeinspritzventil mit den Merkmalen des unabhängigen Anspruchs gelöst. Vorteilhafte Ausgestaltungen der Erfindung sind in den abhängigen Ansprüchen und in der vorliegenden Beschreibung und den Figuren gegeben.

Die Erfindung betrifft ein Brennstoffeinspritzventil zur intermittierenden Einspritzung von Brennstoff in den Brennraum einer Verbrennungskraftmaschine, umfassend ein eine Längsachse definierendes Gehäuse, das einen Brennstoffhochdruckeinlass, ein Einspritzventilsitz und ein Düsenkörper aufweist. Im Gehäuse ist ein Hochdruckraum angeordnet, der vom Brennstoffhochdruckeinlass zum Einspritzventilsitz verläuft. Weiter ist im Gehäuse ein Einspritzventilglied mit einer Ventildichtfläche in Richtung der Längsachse verstellbar angeordnet. Das Brennstoffeinspritzventil umfasst weiter eine Druckfeder, welche das Einspritzventilglied mit einer in Richtung gegen den Einspritzventilsitz gerichteten Schliesskraft beaufschlagt. Die Druckfeder ist vorzugsweise einerseits am Einspritzventilglied abgestützt und andererseits relativ zum Gehäuse ortsfest abgestützt.

Das Brennstoffeinspritzventil umfasst weiter eine hydraulische Steuervorrichtung zur Steuerung der Bewegung des Einspritzventilglieds entlang der Längsachse, wobei das Einspritzventilglied eine der Ventildichtfläche nachfolgend angeordnete Nadel, welche in einen stromabwärts des Einspritzventilsitzes angeordneten Düsenraum hineinragt, aufweist. Die Ventildichtfläche ist ausgebildet, mit dem Einspritzventilsitz zum Verbinden des Düsenraums mit dem und Trennen des Düsenraums vom Hochdruckraum dichtend zusammenzuwirken.

Der Düsenkörper weist mindestens eine erste vom Düsenraum ausgehende Einspritzöffnung und mindestens eine zweite vom Düsenraum ausgehende Einspritzöffnung zum Einspritzen von Brennstoff in den Brennraum der Verbrennungskraftmaschine auf, wobei die mindestens eine erste Einspritzöffnung und die mindestens eine zweite Einspritzöffnung auf unterschiedlichen Höhen in Bezug auf die Längsachse angeordnet sind. Die Nadel ist ausgebildet, mit einer Seitenwand des Düsenraums zum Schliessen und Öffnen der mindestens einen ersten Einspritzöffnung und/oder der mindestens einen zweiten Einspritzöffnung zusammenzuwirken (bzw. zum Schliessen und Öffnen von mindestens einem von der mindestens einen ersten Einspritzöffnung und der mindestens einen zweiten Einspritzöffnung zusammenzuwirken).

Das Brennstoffeinspritzventil umfasst vorzugsweise weiter ein Führungsteil, in welchem ein Steuerkolben des Einspritzventilgliedes in Gleitpassung geführt ist; ein Zwischenteil, welches zusammen mit dem Führungsteil und dem Steuerkolben einen Steuerraum begrenzt; wobei die hydraulische Steuervorrichtung ausgebildet ist, durch Veränderung des Drucks im Steuerraum die Bewegung des Einspritzventilglieds entlang der Längsachse zu steuern; wobei die hydraulische Steuervorrichtung ein Zwischenventil mit einem pilzförmig ausgebildeten Zwischenventilglied, welches einen in einer Führungsausnehmung des Zwischenteils geführten Schaft und einen Kopf aufweist, und mit einem auf einer dem Kopf zugewandten Seite des Zwischenteils ausgebildeten, mit dem Kopf zusammenwirkenden Zwischenventilsitz, umfasst, wobei das Zwischenventilglied in einer Offenstellung eine Verbindung zwischen einem mit dem Hochdruckraum verbundenen Brennstoffhochdruckzulass und dem Steuerraum freigibt und in einer Schliessstellung die Verbindung zwischen dem Brennstoffhochdruckzulass und dem Steuerraum unterbricht sowie den Steuerraum von einem Ventilraum - bis auf einen Drosseldurchlass - abtrennt; und eine elektrisch betätigbare Aktuatoranordnung zum Verbinden des Ventilraumes mit und Abtrennen des Ventilraumes von einem Niederdruck-Brennstoffrücklauf.

Das Zwischenventilglied kann in der Offenstellung eine zweite bzw. weitere Verbindung zwischen dem Brennstoffhochdruckzulass und dem Ventilraum freigeben und in der Schliessstellung die zweite bzw. weitere Verbindung zwischen dem Brennstoffhochdruckzulass und dem Ventilraum unterbrechen.

Mit dem pilzförmig ausgebildeten Zwischenventilglied kann sowohl eine präzise Steuerbarkeit der Öffnungsbewegung des Einspritzventilgliedes als auch ein rascher Schliessvorgang des Einspritzventilgliedes erzielt werden. Ferner können Mehrfacheinspritzungen mit sehr kurzen Zeitabständen realisiert werden.

Dadurch, dass die in den Düsenraum hineinragende Nadel mit der Seitenwand des Düsenraums zum Schliessen und Öffnen der mindestens einen ersten Einspritzöffnung und/oder der mindestens einen zweiten Einspritzöffnung zusammenwirkt, kann ein gezieltes Einspritzen von Brennstoff durch die mindestens eine erste Einspritzöffnung und/oder der mindestens einen zweiten Einspritzöffnung bereitgestellt werden. Da die mindestens eine erste Einspritzöffnung und die mindestens eine zweite Einspritzöffnung zudem auf unterschiedlichen Höhen in Bezug auf die Längsachse des Gehäuses angeordnet sind, können die mindestens eine erste Einspritzöffnung und die mindestens eine zweite Einspritzöffnung durch Ansteuern und Verstellen des Einspritzventilglieds bzw. der Nadel entlang der Längsachse des Gehäuses wahlweise geschlossen oder geöffnet werden. Das Ansteuern und Verstellen des Einspritzventilglieds kann durch die hydraulische Steuervorrichtung in präziser und zuverlässiger Weise erreicht werden. Das Brennstoffeinspritzventil ermöglicht es daher, mit demselben Einspritzventilglied unter Nutzung der mindestens einen ersten Einspritzöffnung und der mindestens einen zweiten Einspritzöffnung zwei verschiedene Einspritzvorgänge mit verschiedenen Einspritzparametern, wie z.B. Einspritzmenge, Einspritzdruck, Einspritzdauer, Einspritzbild etc., bereitzustellen.

Dem Fachmann ist im Zusammenhang mit der vorliegenden Erfindung bewusst, dass unter «Schliessen» der mindestens einen ersten Einspritzöffnung und/oder der mindestens einen zweiten Einspritzöffnung nicht zwingend ein «Abdichten» verstanden werden muss, sondern ein Abdecken bzw. Überdecken der mindestens einen ersten Einspritzöffnung und/oder der mindestens einen zweiten Einspritzöffnung ausreichen kann. Auch bei einer geschlossenen mindestens einen ersten und/oder mindestens einen zweiten Einspritzöffnung kann daher eine (gegenüber der Einspritzmenge durch eine offene Einspritzöffnung) geringe (tolerierbare) Leckage über einen Spalt zwischen der Nadel und der inneren Seitenwand des Düsenraums auftreten.

Vorzugsweise wird beim Schliessen der mindestens einen ersten Einspritzöffnung und der mindestens einen zweiten Einspritzöffnung der Düsenraum durch dichtendes Anliegen der Ventildichtfläche des Einspritzventilglieds am Einspritzventilsitz vom Hochdruckraum getrennt. Obwohl beim Anheben des Einspritzventilglieds vom Einspritzventilsitz der Düsenraum mit dem Hochdruckraum fluidisch verbunden wird, kann durch geeignete Anordnung (d.h. in einer geeigneten Höhe entlang der Längsachse des Gehäuses) der mindestens einen ersten Einspritzöffnung und/oder der mindestens einen zweiten Einspritzöffnung in der Seitenwand des Düsenraums erreicht werden, dass die mindestens eine erste Einspritzöffnung und/oder die mindestens eine zweite Einspritzöffnung geschlossen bleibt, bis das Einspritzventilglied bzw. die Nadel auf eine Höhe angehoben wird, bei welcher die mindestens eine erste Einspritzöffnung und/oder die mindestens eine zweite Einspritzöffnung geöffnet und mit dem Hochdruckraum verbunden wird. Der Einspritzzeitpunkt durch die mindestens eine erste Einspritzöffnung und/oder die mindestens eine zweite Einspritzöffnung kann daher durch die Höhe in der Seitenwand, auf welcher die Einspritzöffnungen angeordnet sind und/oder die Länge bzw. den Hub der Nadel eingestellt werden.

Vorzugsweise ist die Nadel im Bereich der mindestens einen ersten Einspritzöffnung und der mindestens einen zweiten Einspritzöffnung in Gleitpassung im Düsenraum führbar. Durch die Gleitpassung im Düsenraum kann ein für praktische Zwecke ausreichendes Schliessen der von der Seitenwand des Düsenraums ausgehenden Einspritzöffnungen durch die Nadel bereitgestellt werden.

Vorzugsweise weist das Brennstoffeinspritzventil eine Vielzahl, z.B. zwei, vier, sechs oder mehr, von radialsymmetrisch angeordneten ersten Einspritzöffnungen auf einer ersten Höhe und eine Vielzahl, z.B. zwei, vier oder sechs, von radialsymmetrisch angeordneten zweiten Einspritzöffnungen auf einer zweiten Höhe auf.

In einer vorteilhaften Ausgestaltung weisen die mindestens eine erste Einspritzöffnung und die mindestens eine zweite Einspritzöffnung unterschiedliche Minimaldurchmesser auf.

Durch die Wahl von unterschiedlichen Minimaldurchmessern für die mindestens eine erste Einspritzöffnung und die mindestens eine zweite Einspritzöffnung können unterschiedliche Einspritzquerschnitte für unterschiedliche Einspritzzwecke bereitgestellt werden. Zum Beispiel kann ein kleinerer Minimaldurchmesser für eine Zündstrahleinspritzung bzw. Piloteinspritzung gewählt werden. Ein grösserer Minimaldurchmesser kann hingegen zum Beispiel für die Nutzung als Hauptinjektor für z.B. Diesel oder Schweröl gewählt werden.

Bei einer Vielzahl von ersten Einspritzöffnungen weisen die ersten Einspritzöffnungen vorzugsweise gleiche Minimaldurchmesser auf und weisen besonders bevorzugt gleiche Geometrien auf. Es sind aber auch Ausgestaltungen denkbar, bei welchen die Vielzahl von ersten Einspritzöffnungen voneinander unterschiedliche Geometrien und/oder Minimaldurchmesser aufweisen. Entsprechend sind bei einer Vielzahl von zweiten Einspritzöffnungen deren Minimaldurchmesser vorzugsweise gleich und besonders bevorzugt deren Geometrien gleich. Auch bei der Vielzahl von zweiten Einspritzöffnungen sind aber Ausgestaltungen mit unterschiedlichen Geometrien und/oder Minimaldurchmesser denkbar.

In einer vorteilhaften Ausgestaltung ist die mindestens eine zweite Einspritzöffnung stromabwärts der mindestens einen ersten Einspritzöffnung angeordnet und weist einen kleineren Minimaldurchmesser als den Minimaldurchmesser der mindestens einen ersten Einspritzöffnung auf.

Die mindestens eine zweite Einspritzöffnung kann so für eine Zündstrahleinspritzung von Diesel genutzt werden, um ein mageres (Erd-)Gas/Luft-Gemisch zu entzünden. Da die mindestens eine zweite Einspritzöffnung stromabwärts der mindestens einen ersten Einspritzöffnung angeordnet ist, kann die mindestens eine zweite Einspritzöffnung durch Anheben der Nadel des Einspritzventilglieds geöffnet werden, während die Nadel die mindestens eine erste Einspritzöffnung weiter geschlossen hält. Durch diese Konfiguration der Einspritzöffnungen wird es daher ermöglicht, selektiv die mindestens eine zweite Einspritzöffnung für eine Zündstrahleinspritzung zu öffnen.

In einer vorteilhaften Ausgestaltung ist die Nadel ausgebildet, in einer Schliessstellung des Einspritzventilglieds die mindestens eine erste Einspritzöffnung und die mindestens eine zweite Einspritzöffnung zu schliessen, in einer ersten Offenstellung des Einspritzventilglieds die mindestens eine zweite Einspritzöffnung zu öffnen und die mindestens eine erste Einspritzöffnung zu schliessen, und in einer zweiten Offenstellung des Einspritzventilglieds die mindestens eine zweite Einspritzöffnung und die mindestens eine erste Einspritzöffnung zu öffnen.

Mit dem Brennstoffeinspritzventil und der Nadel können daher mindestens drei (Schliess-/Öffnungs-)Konfigurationen bereitgestellt werden, welche für verschiedene Betriebsmodi bzw. Betriebsphasen genutzt werden können. Zum Beispiel kann die erste Offenstellung für eine Zündstrahleinspritzung genutzt werden, falls die mindestens eine zweite Einspritzöffnung einen kleineren Minimaldurchmesser als die mindestens eine erste Einspritzöffnung aufweist. Die zweite Offenstellung hingegen kann zum Beispiel für einen Diesel- bzw. Schwerölbetrieb genutzt werden, in welchem sowohl die mindestens eine erste als auch der mindestens eine zweite Einspritzöffnung geöffnet sind und das Brennstoffeinspritzventil als Hauptinjektor für Diesel bzw. Schweröl als Hauptbrennstoff genutzt werden kann.

Das Brennstoffeinspritzventil kann daher im Gasbetrieb über die z.B. mindestens eine zweite Einspritzöffnung eine Zündstrahleinspritzung bereitstellen.

Die Erfindung bietet aber den Vorteil, dass das Brennstoffeinspritzventil auch für einen Diesel- bzw. Schwerölbetrieb genutzt werden kann. Über die z.B. mindestens eine zweite Einspritzöffnung kann dann eine Voreinspritzung bzw. Piloteinspritzung und die Haupteinspritzung über das Öffnen von der mindestens einen ersten und der mindestens einen zweiten Einspritzöffnung bereitgestellt werden.

Im Diesel- bzw. Schwerölbetrieb kann in einer Variante für eine Voreinspritzung z.B. die mindestens eine zweite Einspritzöffnung geöffnet und nach der Voreinspritzung wieder geschlossen werden. Nach einem bestimmten Zeitabstand können dann die mindestens eine erste Einspritzöffnung und die mindestens eine zweite Einspritzöffnung für die Haupteinspritzung geöffnet werden.

In einer weiteren Variante kann im Diesel- bzw. Schwerölbetrieb eine stufenförmige Einspritzung ausgeführt werden. Zum Beispiel kann die mindestens eine zweite Einspritzöffnung für eine Voreinspritzung geöffnet werden und für eine Haupteinspritzung zusätzlich die mindestens eine erste Einspritzöffnung geöffnet werden. Der zeitliche Verlauf der stufenförmigen Einspritzung, insbesondere die Dauer der Voreinspritzung, kann durch Variation des Abstandes zwischen der mindestens einen zweiten Einspritzöffnung und der mindestens einen ersten Einspritzöffnung entlang der Längsachse eingestellt werden. Eine kurze Voreinspritzung kann z.B. durch einen kleinen Abstand zwischen der mindestens einen zweiten Einspritzöffnung und der mindestens einen ersten Einspritzöffnung entlang der Längsachse erreicht werden.

Für eine besonders kurze Voreinspritzung können die mindestens eine zweite Einspritzöffnung und die mindestens eine erste Einspritzöffnung derart angeordnet werden, dass z.B. die mindestens eine erste Einspritzöffnung mit einem grösseren Minimaldurchmesser während dem Öffnungsvorgang der mindestens einen zweiten Einspritzöffnung geöffnet wird. Dies kann z.B. dadurch erreicht werden, dass die Höhe der mindestens einen zweiten Einspritzöffnung mit der Höhe der mindestens einen ersten Einspritzöffnung entlang der Längsachse «überlappt». In einer «überlappenden» Anordnung können die mindestens einen ersten und die mindestens einen zweiten Einspritzöffnungen in horizontaler Umlaufrichtung des Düsenkörpers alternierend bzw. versetzt angeordnet sein, um eine nachteilhafte Schwächung der Seitenwand des Düsenkörpers vermeiden oder reduzieren zu können.

Das Brennstoffeinspritzventil bietet daher den Vorteil, dass mit demselben Brennstoffeinspritzventil unterschiedliche Nutzungsarten, insbesondere einerseits als Zündstrahlinjektor und andererseits als Hauptinjektor mit variabel einstellbarer Voreinspritzung, erreicht werden können.

Die Schliessstellung bietet zudem den Vorteil, dass sowohl die mindestens eine erste als auch die mindestens eine zweite Einspritzöffnung durch eine Seitenwand der Nadel ausreichend geschlossen werden und daher vorteilhafterweise ein Auslaufen von Brennstoff vom Düsenraum in den Brennraum der Verbrennungskraftmaschine minimiert oder praktisch eliminiert werden kann.

In einer Ausgestaltung weist die Nadel eine innere, im Wesentlichen entlang der Längsachse orientierte Bohrung auf, welche von einem unteren Ende der Nadel ausgeht und ausgebildet ist, in der ersten Offenstellung des Einspritzventilglieds die mindestens eine zweite Einspritzöffnung mit dem Hochdruckraum zu verbinden, und in der zweiten Offenstellung des Einspritzventilglieds die mindestens eine zweite Einspritzöffnung und die mindestens eine erste Einspritzöffnung mit dem Hochdruckraum zu verbinden.

Durch die innere Bohrung kann in den jeweiligen Offenstellungen Brennstoff vom Hochdruckraum in die mindestens eine erste und/oder die mindestens eine zweite Einspritzöffnung gelangen und dadurch in den Brennraum der Verbrennungskraftmaschine eingespritzt werden. Da die innere Bohrung vom unteren, d.h. stromabwärtigen, Ende der Nadel ausgeht, und daher seitlich durch eine Seitenwand der Nadel begrenzt wird, kann die Nadel auf einfache Weise durch Bewegung entlang der Längsachse mit der Seitenwand des Düsenraums zum Schliessen und Öffnen der Einspritzöffnungen zusammenwirken. Vorzugsweise ist die innere Bohrung der Nadel mit dem Düsenraum verbunden, so dass die innere Bohrung den Hochdruckraum in den jeweiligen Offenstellungen über den Düsenraum mit den Einspritzöffnungen verbinden kann.

In einer Ausgestaltung weist der Düsenraum einen stromabwärts des Hochdruckraums angeordneten Oberdüsenraum und einen stromabwärts des Oberdüsenraums angeordneten Unterdüsenraum auf, wobei der Unterdüsenraum über die innere Bohrung der Nadel mit dem Oberdüsenraum verbunden ist, wobei die mindestens eine erste Einspritzöffnung und die mindestens eine zweite Einspritzöffnung vom Unterdüsenraum ausgehen.

Vorzugsweise schliesst der Einspritzventilsitz oberhalb bzw. stromaufwärts am Oberdüsenraum an. Vorzugsweise wird in den jeweiligen Offenstellungen der Hochdruckraum mit dem Oberdüsenraum verbunden, so dass der Hochdruckbrennstoff über den Oberdüsenraum in die innere Bohrung der Nadel und von dort über den Unterdüsenraum in die mindestens eine erste und/oder zweite Einspritzöffnung gelangen kann.

In einer Ausgestaltung ist die innere Bohrung der Nadel über mindestens eine Querbohrung in einer Seitenwand der Nadel mit dem Oberdüsenraum verbunden.

Bei mehreren Querbohrungen können die Querbohrungen auf verschiedenen Höhen der Nadel angeordnet sein. Mit mehreren Querbohrungen kann der Gesamteintrittsquerschnitt in die innere Bohrung vergrössert werden. Damit kann vorteilhafterweise aufgrund der zweifachen Umlenkung der Strömung durch die Nadel auftretende Druckverlust kompensiert werden. Durch die Anordnung der mehreren Querbohrungen auf verschiedenen Höhen der Nadel kann dabei eine Schwächung der Seitenwand der Nadel reduziert oder verhindert werden. In einer Ausgestaltung sind mehrere Querbohrungen der Nadel radialsymmetrisch angeordnet. In einer Ausgestaltung weisen mehrere Querbohrungen der Nadel eine Spiegelsymmetrie auf.

In bestimmten Ausgestaltungen kann eine oder mehrere der mindestens einen Querbohrung mindestens teilweise in einen unterhalb des Einspritzventilsitzes und oberhalb des Oberdüsenraums angeordneten Bohrungsabschnitt des Einspritzventilteils, welcher mit dem Oberdüsenraum verbunden ist, münden.

Eine oder mehrere der mindestens einen Querbohrung kann in bestimmten Ausgestaltungen teilweise in den Oberdüsenraum und teilweise in den Bohrungsabschnitt des Einspritzventilteils münden.

Eine oder mehrere der mindestens einen Querbohrung kann in bestimmten Ausgestaltungen in den Oberdüsenraum münden.

Die Mündung der einen oder mehreren der mindestens einen Querbohrung in den Oberdüsenraum und/oder den Bohrungsabschnitt des Einspritzventilteils kann sich in Abhängigkeit des momentanen Hubs der Nadel ändern.

In einer Ausgestaltung ist die Nadel in Gleitpassung im Unterdüsenraum geführt.

Für vom Unterdüsenraum ausgehende Einspritzöffnungen kann die Nadel dank der Gleitpassung zum Schliessen und Öffnen der Einspritzöffnungen quasi-dichtend mit der Seitenwand des Unterdüsenraums zusammenwirken.

In einer Ausgestaltung verkleinert sich der Durchmesser des Düsenraums beim Übergang vom Oberdüsenraum zum Unterdüsenraum, vorzugsweise über eine konische Abstufung.

Insbesondere kann so ein unterer Abschnitt der Nadel im Unterdüsenraum zum Schliessen und Öffnen der Einspritzöffnungen, vorzugsweise in Gleitpassung, geführt werden und ein oberer Abschnitt der Nadel mit einem Spiel im Oberdüsenraum eine Fortsetzung finden.

Bei einer Ausgestaltung mit mindestens einer Querbohrung der Nadel kann die mindestens eine Querbohrung in einem oberen Abschnitt der Nadel derart angeordnet sein, dass sich die mindestens eine Querbohrung im Oberdüsenraum und/oder in einem mit dem Oberdüsenraum verbundenen Bohrungsabschnitt des Einspritzventilteils befindet und so den Oberdüsenraum mit der inneren Bohrung verbindet.

Der Unterdüsenraum kann daher primär zur Bereitstellung einer Quasi-Dichtfläche zwischen der Seitenwand der Nadel und der Seitenwand des Unterdüsenraums zum Schliessen bzw. Öffnen der Einspritzöffnungen und der Oberdüsenraum primär zur Bereitstellung der Verbindung mit dem Hochdruckraum in einer Offenstellung, vorzugsweise durch Verbindung des Hochdruckraums mit einer inneren Bohrung der Nadel, dienen.

In einer Ausgestaltung weist der Unterdüsenraum einen ersten Abschnitt und einen stromabwärts des ersten Abschnitts angeordneten zweiten Abschnitt mit einem im Vergleich zum ersten Abschnitt verringerten Durchmesser auf.

Durch die Unterteilung des Unterdüsenraums in mehrere Abschnitte mit unterschiedlichen Durchmessern können insbesondere mit einer geeigneten Anordnung von Einspritzöffnungen weitere Optionen für das selektive Schliessen und Öffnen der Einspritzöffnungen ermöglicht werden.

Zum Beispiel geht in einer vorteilhaften Ausgestaltung die mindestens eine zweite Einspritzöffnung vom zweiten Abschnitt des Unterdüsenraums aus.

Ferner geht vorzugsweise die mindestens eine erste Einspritzöffnung vom ersten Abschnitt des Unterdüsenraums aus.

Durch die separate Anordnung der mindestens einen zweiten Einspritzöffnung im zweiten Abschnitt und der mindestens einen ersten Einspritzöffnung im ersten Abschnitt können die mindestens eine zweite Einspritzöffnung und die mindestens eine erste Einspritzöffnung besser und insbesondere flexibler voneinander beabstandet werden, insbesondere ohne den maximalen Hub der Nadel vergrössern zu müssen. Bei einer geeigneten Anordnung der mindestens einen zweiten Einspritzöffnung im zweiten Abschnitt und der mindestens einen ersten Einspritzöffnung im ersten Abschnitt kann der erforderliche maximale Hub der Nadel auch verringert werden.

In einer Ausgestaltung weist die Nadel einen ersten Nadelabschnitt, welcher im ersten Abschnitt des Unterdüsenraums in Gleitpassung geführt ist und einen am ersten Nadelabschnitt anschliessenden zweiten Nadelabschnitt auf, welcher im zweiten Abschnitt des Unterdüsenraums in Gleitpassung führbar ist.

Die Nadel kann daher die mindestens eine zweite Einspritzöffnung durch den zweiten Nadelabschnitt schliessen und die mindestens eine erste Einspritzöffnung durch den ersten Nadelabschnitt schliessen. Durch die Unterteilung der Nadel in mehrere Nadelabschnitte kann die Nadel vorteilhafterweise in den jeweiligen Abschnitten des Unterdüsenraums an die jeweils zu schliessenden Einspritzöffnungen angepasst werden.

Vorzugsweise ist der zweite Nadelabschnitt zwischen der Schliessstellung und der ersten Offenstellung des Einspritzventilglieds im zweiten Abschnitt des Unterdüsenraums in Gleitpassung geführt.

Die Unterteilung des Unterdüsenraums in mehrere Abschnitte, insbesondere in ersten und zweiten Abschnitt, und die entsprechende Unterteilung der Nadel in mehrere Nadelabschnitte, insbesondere in einen ersten und zweiten Nadelabschnitt jeweils zum Schliessen der mindestens einen ersten Einspritzöffnung und der mindestens einen zweiten Einspritzöffnung, bietet wie bereits beschrieben den Vorteil, dass die mindestens einen ersten Einspritzöffnungen und die mindestens einen zweiten Einspritzöffnungen besser und insbesondere flexibler voneinander beabstandet werden können. Insbesondere können die mindestens eine erste Einspritzöffnung und die mindestens eine zweite Einspritzöffnung entlang der Längsachse des Gehäuses weiter beabstandet voneinander angeordnet werden, ohne den maximalen Hub der Nadel zu vergrössern. Der maximale Hub der Nadel muss vorteilhafterweise nicht vergrössert werden, da es durch die abgestufte Form des Unterdüsenraums (aufgrund des ersten und des zweiten Abschnitts) und der Nadel (aufgrund des ersten und des zweiten Nadelabschnitts) nicht erforderlich ist, dass die Nadel mit ihrem unteren Ende bis über die Höhe der mindestens einen ersten Einspritzöffnung hinaus gehoben wird, um die zweite Offenstellung zu erreichen. Es reicht vorteilhafterweise vielmehr aus, wenn die Nadel mit der Abstufung zwischen erstem und zweitem Nadelabschnitt über die Höhe der mindestens einen ersten Einspritzöffnung hinaus gehoben wird.

In einer Ausgestaltung schliessen der erste und der zweite Nadelabschnitt über eine konische Abstufung aneinander an.

Der erste und der zweite Abschnitt des Unterdüsenraums können entsprechend ebenfalls über eine konische Abstufung aneinander anschliessen.

In einer Ausgestaltung können der erste und/oder der zweite Nadelabschnitt und/oder der erste und/oder zweite Abschnitt des Unterdüsenraums derart ausgebildet sein, dass beim Heben der Nadel die mindestens eine erste Einspritzöffnung geöffnet wird, bevor die mindestens eine zweite Einspritzöffnung geöffnet wird. Dies kann insbesondere dadurch erreicht werden, wenn die Länge des zweiten Nadelabschnitts oder die summierte Länge des zweiten Nadelabschnitts und der konischen Abstufung grösser als der Abstand zwischen der mindestens einen zweiten Einspritzöffnung und der mindestens einen ersten Einspritzöffnung entlang der Längsachse ist. Mit einer solchen Ausgestaltung kann daher z.B. ein Brennstoffeinspritzventil bereitgestellt werden, in welchem eine Voreinspritzung oder beim Betrieb mit Gas als Hauptbrennstoff eine Zündstrahleinspritzung durch die mindestens eine erste Einspritzöffnung vorgenommen wird.

Die Funktionalitäten der mindestens einen zweiten Einspritzöffnung und der mindestens einen ersten Einspritzöffnung können daher durch geeignete Geometrien des Unterdüsenraums bzw. dessen ersten und zweiten Abschnitte und/oder der Nadel bzw. deren ersten und zweiten Nadelabschnitte, und ferner mit einer geeigneten Anpassung der Minimaldurchmesser der mindestens einen ersten und/oder der mindestens einen zweiten Einspritzöffnung, vertauscht werden.

In einer Ausgestaltung ist der Düsenraum sacklochartig mit einem Boden ausgebildet, wobei der Düsenraum in der Schliessstellung des Einspritzventilglieds ein von einem unteren Ende der Nadel und dem Boden des sacklochartigen Düsenraums begrenzten Freiraum aufweist.

Bei einer vom unteren Ende der Nadel ausgehenden inneren Bohrung der Nadel ist der Freiraum daher mit der inneren Bohrung verbunden. In einer Offenstellung des Einspritzventilglieds kann sich der Freiraum vergrössern und mindestens teilweise von einem unteren Ende der Nadel und dem Boden des sacklochartigen Düsenraums begrenzt sein, wobei der Brennstoff vom Hochdruckraum über die innere Bohrung der Nadel und über den vergrösserten Freiraum in die mindestens eine zweite oder mindestens eine erste Einspritzöffnung gelangen kann. In der Schliessstellung des Einspritzventilglieds ist der Freiraum vorzugsweise gegenüber dem Brennraum der Verbrennungskraftmaschine abgeschlossen, so dass vorteilhafterweise keine nennenswerte Leckage von Brennstoff in den Brennraum auftreten kann.

In einer Ausgestaltung weist der Düsenraum an einem stromabwärtigen Ende eine Hinterschneidung auf. Insbesondere kann der Freiraum eine Hinterschneidung aufweisen.

In einer Ausgestaltung ist der Einspritzventilsitz in einem Einspritzventilteil ausgebildet, wobei der Düsenkörper am Einspritzventilteil, vorzugsweise über eine Überwurfmutter, lösbar befestigt ist.

Die lösbare Befestigung des Düsenkörpers am Einspritzventilteil bietet den Vorteil einer einfachen Austauschbarkeit des Düsenkörpers, da der Düsenkörper aufgrund des Verschleisses der mindestens einen ersten und/oder der mindestens einen zweiten Einspritzöffnung in der Regel ein Verschleissteil ist.

In einer Ausgestaltung weist die Nadel eine, vorzugsweise aus Stahl hergestellte, Hülse auf, welche ausgebildet ist, mit der Seitenwand des Düsenraums zum Schliessen und Öffnen der mindestens einen ersten Einspritzöffnung und/oder der mindestens einen zweiten Einspritzöffnung zusammenzuwirken.

Mit der Hülse kann vorteilhafterweise ein verbessertes Schliessen der Einspritzöffnungen erreicht werden. Ferner bietet die Hülse vorteilhafterweise einen Schutz für die Seitenwand der Nadel und kann bei Bedarf auf einfache Weise ausgetauscht werden.

Vorzugsweise ist die Hülse mit einer radial gegen die Seitenwand des Düsenraums gerichtete Spannkraft beaufschlagt.

Durch die radial gegen die Seitenwand des Düsenraums gerichtete Spannkraft kann das Schliessen der Einspritzöffnungen weiter verbessert werden.

In einer Ausgestaltung weist die mindestens eine zweite Einspritzöffnung einen vom Düsenraum ausgehenden ersten Öffnungsabschnitt und einen an den ersten Öffnungsabschnitt anschliessenden zweiten Öffnungsabschnitt auf, wobei der Durchmesser des zweiten Öffnungsabschnitts grösser als der Durchmesser des ersten Öffnungsabschnitts ist.

Vorzugsweise mündet der zweite Öffnungsabschnitt in den Brennraum der Verbrennungskraftmaschine. Durch die abgestufte Form der mindestens einen zweiten Einspritzöffnung kann eine verbesserte Zerstäubung von Brennstoff für die Piloteinspritzung erreicht werden, da die mindestens eine zweite Einspritzöffnung auf einer reduzierten Länge, nämlich entlang des ersten Öffnungsabschnitts, einen engen Durchmesser aufweist und dank des zweiten Öffnungsabschnitts ein sich aufweitendes Profil aufweist. Aufgrund dieses Profils kann das jeweils vorteilhafteste Verhältnis von Lochdurchmesser und Lochlänge des ersten Öffnungsabschnittes der mindestens einen zweiten Einspritzöffnung realisiert werden, um eine optimale Zerstäubung des Zündstrahls in den Brennraum zu erreichen.

In einer Ausgestaltung geht die mindestens eine erste Einspritzöffnung und/oder die mindestens eine zweite Einspritzöffnung über eine muldenförmige Aussparung vom Düsenraum aus.

Vorzugsweise sind die Übergänge zwischen den Einspritzöffnungen und der Seitenwand des Düsenraums abgerundet. Insbesondere sind vorzugsweise die Übergänge zwischen den Einspritzöffnungen und den muldenförmigen Aussparungen abgerundet. Durch die muldenförmige Aussparung können die Übergänge zwischen den Einspritzöffnungen und der Seitenwand des Düsenraums einfacher abgerundet werden. Eine Abrundung des Übergangs zwischen einer Einspritzöffnung und der Seitenwand des Düsenraums bzw. einer muldenförmigen Aussparung bietet den Vorteil eines zeitstabileren Durchflusses von Brennstoff durch die Einspritzöffnung.

Der Drosseldurchlass ist bevorzugt am Zwischenventilglied, besonders bevorzugt am Kopf des Zwischenventilglieds ausgebildet. Der Drosseldurchlass kann aber auch am Zwischenteil ausgebildet sein. In weiteren Varianten kann der Drosseldurchlass zwischen dem Zwischenventilglied und einem anderen Bauteil, wie z.B. durch einen Spalt zwischen dem Zwischenteil oder dem Führungsteil, ausgebildet sein. Der am Zwischenventilglied ausgebildete Drosseldurchlass kann auf der dem Steuerraum abgewandten Seite in eine am Zwischenventilglied ausgenommene, zum Ventilraum gehörende Sacklochbohrung münden. Vorzugsweise ist der Drosseldurchlass im Zwischenventilglied angrenzend an den Steuerraum ausgebildet. Der Drosseldurchlass und die Sacklochbohrung sind vorzugsweise zur Längsachse zentrisch ausgebildet. Dadurch kann einerseits der Drosseldurchlass mit der gewünschten Länge ausgebildet werden und andererseits die Sacklochbohrung einen Teil des Ventilraums bilden.

Der Kopf des pilzförmig ausgebildeten Zwischenventilglieds kann eine in einem radialen Abstand um den Schaft herum verlaufende Dichtfläche aufweisen, mit welcher der Kopf - in Schliessstellung des Zwischenventilglieds - an einem am Zwischenteil ausgebildeten Zwischenventilsitz unter Bildung einer Ringdichtfläche dichtend anliegen kann. Der Schaft des pilzförmig ausgebildeten Zwischenventilglieds kann in enger Gleitpassung in der Führungsausnehmung des Zwischenteils geführt sein. Auf der dem Schaft und somit dem Zwischenteil zugewandten Seite kann am Kopf ein, gegenüber dem übrigen Bereich dieser Seite des Kopfs vorstehender, kreisringförmiger Dichtwulst angeformt sein, dessen freie Stirnseite die Dichtfläche des Zwischenventilgliedes bilden kann.

Das Zwischenteil, der Schaft und der Kopf können einen Ringraum begrenzen, in welchen ein mit dem Hochdruckraum verbundener Brennstoffhochdruckzulass münden kann. Der Ringraum kann einen um den Schaft herum verlaufenden, in radialer Richtung von Schaft und Zwischenteil begrenzten Innenringraum aufweisen, welcher am Schaft selber ausgenommen sein kann, wobei der Brennstoffhochdruckzulass in den Innenringraum münden kann. Der Ventilraum kann über einen Drosselzulass mit dem Hochdruckraum und somit dem Hochdruckeinlass verbunden sein. Der Ringraum kann einen an den Innenringraum anschliessenden Spaltringraum aufweisen. In Schliessstellung des Zwischenventilgliedes kann dieser Spaltringraum durch einen umlaufenden Spalt zwischen dem Zwischenteil und dem Kopf des Zwischenventilglieds gebildet sein.

Der Innenringraum kann am Schaft des Zwischenventilgliedes durch eine umlaufende, in radialer Richtung gegen Aussen offene Ringnut gebildet sein, welche, in Richtung der Längsachse gesehen, eine derartige Abmessung aufweisen kann, dass die Mündung des Hochdruckzulasses immer wenigstens annähernd vollständig im Bereich der Ringnut liegt. Weiter kann die Ringnut unmittelbar an den Kopf anschliessen.

Bei einem Zwischenventilglied, welches in der Offenstellung eine zweite Verbindung zwischen dem Brennstoffhochdruckzulass und dem Ventilraum freigibt, kann der Ventilraum über die zweite Verbindung mit Brennstoff befüllt werden, was eine raschere Öffnungsbewegung des Zwischenventilglieds ermöglicht. Insbesondere kann die zweite Verbindung die Befüllung des Ventilraums im Vergleich zu einem Brennstoffeinspritzventil, bei welchem die Befüllung des Ventilraums z.B. allein vom Steuerraum her über einen Drosseldurchlass erfolgt, verbessern. Vorteilhafterweise kann daher der Ventilraum bereits bei einer kleinen Öffnungsbewegung des Zwischenventilglieds über die zweite Verbindung befüllt werden. Was den Drosseldurchlass betrifft, reicht es dabei vorteilhafterweise aus, wenn der Durchfluss des Brennstoffs vom Steuerraum in den Ventilraum durch den Drosseldurchlass die anfänglich kleine Öffnungsbewegung des Zwischenventilglieds bewirkt, da dann der Ventilraum über die zweite Verbindung mit einer grossen Menge Brennstoff befüllt werden kann.

Dadurch, dass das Zwischenventilglied in der Schliessstellung die zweite Verbindung zwischen dem Brennstoffhochdruckzulass und dem Ventilraum unterbricht, kann vorteilhafterweise vermieden werden, dass in der Schliessstellung des Zwischenventilglieds Brennstoff vom Hochdruckraum über die zweite Verbindung in den Niederdruck-Brennstoffrücklauf fliesst. Durch das Unterbrechen der zweiten Verbindung zwischen dem Brennstoffhochdruckzulass und dem Ventilraum in der Schliessstellung des Zwischenventilglieds kann Verlust von Brennstoff und der Verschleiss durch Entspannung des Brennstoffs vom Hochdruckraum in den Ventilraum während dem Einspritzvorgang verringert bzw. vermindert werden und gleichzeitig eine rasche Befüllung des Ventilraumes für die Öffnungsbewegung des Zwischenventilglieds erreicht werden.

In einer Ausgestaltung verläuft die zweite Verbindung zwischen dem Brennstoffhochdruckzulass und einer durch den Schaft des Zwischenventilglieds verlaufenden Bohrung, welche Teil des Ventilraums ist. Vorzugsweise ist die Bohrung als Sacklochbohrung ausgebildet.

In einer Ausgestaltung liegt der Kopf in der Schliessstellung des Zwischenventilglieds mit einer dem Zwischenteil zugewandten Seite über eine in einem ersten radialen Abstand um den Schaft oder die Führungsausnehmung verlaufende, erste Dichtfläche unter Bildung einer ersten, in Umlaufrichtung in sich geschlossenen Ringdichtfläche und über eine in einem zweiten radialen Abstand um den Schaft oder die Führungsausnehmung verlaufende, zweite Dichtfläche unter Bildung einer zweiten, in Umlaufrichtung in sich geschlossenen Ringdichtfläche am Zwischenventilsitz an, wobei der erste radiale Abstand grösser als der zweite radiale Abstand ist.

In einer Ausgestaltung ist auf der dem Zwischenteil zugewandten Seite des Kopfs oder der dem Kopf zugewandten Seite des Zwischenteils ein erster ringförmiger Dichtwulst mit einer ersten Stirnfläche, welche die erste Dichtfläche bildet, ausgebildet.

In einer Ausgestaltung ist auf der dem Zwischenteil zugewandten Seite des Kopfs oder der dem Kopf zugewandten Seite des Zwischenteils ein zweiter ringförmiger Dichtwulst mit einer zweiten Stirnfläche, welche die zweite Dichtfläche bildet, ausgebildet.

In einer Ausgestaltung weist das Zwischenteil auf der dem Kopf zugewandten Seite mindestens eine Abstufung auf und der Kopf auf der dem Zwischenteil zugewandten Seite mindestens eine Abstufung auf, wobei in Schliessstellung des Zwischenventilglieds zueinander versetzte Kanten der Abstufungen des Zwischenteils und des Kopfs jeweils die erste und/oder die zweite Ringdichtfläche radial begrenzen.

In einer Ausgestaltung bildet eine Abstufung des Zwischenteils einen inneren Ringraum, welcher in Schliessstellung des Zwischenventilglieds durch das Zwischenteil, den Schaft und den Kopf begrenzt wird.

In einer Ausgestaltung verläuft der Brennstoffhochdruckzulass derart im Zwischenteil, dass der Brennstoffhochdruckzulass in der Schliessstellung des Zwischenventilglieds in einen Spaltringraum mündet, welcher in der Schliessstellung des Zwischenventilglieds zwischen dem Zwischenteil und dem Kopf ausgebildet ist und radial von der ersten und der zweiten Ringdichtfläche begrenzt wird.

In einer Ausgestaltung umfasst die zweite Verbindung einen Zulass des Zwischenventilglieds, welcher mit einem ersten Ende in den Ventilraum mündet und mit einem zweiten Ende an eine Aussenseite des Zwischenventilglieds mündet. Über den Zulass kann vorteilhafterweise, wie oben bereits erläutert, der Ventilraum befüllt werden, um die Öffnungsbewegung des Zwischenventilglieds zu unterstützen. Vorzugsweise mündet der Zulass mit dem ersten Ende in die Sacklochbohrung, welche durch den Schaft verläuft und Teil des Ventilraumes ist.

In einer Ausgestaltung mündet der Zulass mit dem zweiten Ende derart an die Aussenseite des Zwischenventilglieds, dass das zweite Ende in der Schliessstellung des Zwischenventilglieds in einem radial kleineren Abstand vom Schaft angeordnet ist als die zweite Ringdichtfläche.

In einer Ausgestaltung umfasst die zweite Verbindung einen Durchlass, welcher durch ein in radialer Richtung zwischen dem Schaft und der Führungsausnehmung bestehendes Spiel von mindestens 10 µm, vorzugsweise zwischen 20 µm und 50 µm, gebildet wird.

In einer Ausgestaltung weist der Schaft zwei in Längsrichtung des Schafts voneinander beabstandete Ringvorsprünge auf.

In einer Ausgestaltung weisen die Ringvorsprünge jeweils in Umfangsrichtung mindestens eine Fase auf, wobei die zweite Verbindung einen Durchlass umfasst, welcher von einem Zwischenraum zwischen der mindestens einen Fase und der Führungsausnehmung gebildet wird. Durch die mindestens eine Fase kann das Spiel zwischen dem Schaft und der Führungsausnehmung ausreichend klein gehalten werden, was eine bessere Zentrierung des Schafts, d.h. unter Vermeidung bzw. Verringerung einer exzentrischen oder geneigten Lage des Schafts, erlaubt. Gleichzeitig kann trotz kleinem Spiel aufgrund der mindestens einen Fase zwischen der Aussenseite des Schafts und der Führungsausnehmung ein ausreichender Durchgang, gebildet durch den Zwischenraum zwischen der mindestens einen Fase und der Führungsausnehmung, bereitgestellt werden, welcher als Durchlass der zweiten Verbindung dient.

In einer Ausgestaltung weisen die Ringvorsprünge jeweils in Umfangsrichtung zwei oder drei Fasen auf.

In einer Ausgestaltung (ohne Ringvorsprünge) weist der Schaft in Umfangsrichtung mindestens eine Fase auf, wobei die zweite Verbindung einen Durchlass umfasst, welcher von einem Zwischenraum zwischen der mindestens einen Fase und der Führungsausnehmung gebildet wird. Durch die mindestens eine Fase kann, wie bereits erläutert, das Spiel zwischen dem Schaft und der Führungsausnehmung ausreichend klein gehalten werden, was eine bessere Zentrierung des Schafts, d.h. unter Vermeidung bzw. Verringerung einer exzentrischen oder geneigten Lage des Schafts, erlaubt. Gleichzeitig kann trotz kleinem Spiel aufgrund der mindestens einen Fase zwischen der Aussenseite des Schafts und der Führungsausnehmung ein ausreichender Durchgang, gebildet durch den Zwischenraum zwischen der mindestens einen Fase und der Führungsausnehmung, bereitgestellt werden, welcher als Durchlass der zweiten Verbindung dient.

In einer Ausgestaltung weist der Schaft in Umfangsrichtung zwei oder drei Fasen auf.

In einer Ausgestaltung umfasst die zweite Verbindung eine durch den Kopf des Zwischenventilglieds verlaufende Bohrung, welche mindestens teilweise einen mit dem Ventilraum verbundenen Ventilraumdurchlass bildet und mit einem Ende an einer dem Zwischenteil zugewandten Seite des Kopfs mündet.

In einer Ausgestaltung verläuft der Ventilraumdurchlass derart im Zwischenventilglied, dass der Ventilraumdurchlass in der Schliessstellung des Zwischenventilglieds in einen Spaltringraum mündet, welcher in der Schliessstellung des Zwischenventilglieds zwischen dem Zwischenteil und dem Kopf ausgebildet ist und radial von der ersten und der zweiten Ringdichtfläche begrenzt wird.

In einer Ausgestaltung weist das Brennstoffeinspritzventil einen in der Schliessstellung des Zwischenventilglieds vom Zwischenteil, Schaft und Kopf begrenzten Ringraum auf, in welchen der Brennstoffhochdruckzulass mündet.

### Liste der Figuren

Ausführungsformen der Erfindung werden anhand der nachfolgenden Figuren und der dazugehörigen Beschreibung näher erläutert. Es zeigen schematisch:
- Fig.1: im Längsschnitt eine Darstellung einer Ausführungsform eines Brennstoffeinspritzventils;
- Fig.2: gegenüber Figur 1 vergrössert, den dort mit einem mit II bezeichneten Rechteck eingerahmten unteren bzw. stromabwärtigen Bereich der Ausführungsform des Brennstoffeinspritzventils;
- Fig.3: einen Ausschnitt einer weiteren Ausführungsform eines Brennstoffeinspritzventils in einem Längsschnitt;
- Fig.4(a)-(c): drei Konfigurationen des Einspritzventilglieds der in Fig.3 gezeigten Ausführungsform des Brennstoffeinspritzventils;
- Fig.5: einen Ausschnitt einer weiteren Ausführungsform eines Brennstoffeinspritzventils in einem Längsschnitt;
- Fig.6: einen Ausschnitt einer weiteren Ausführungsform eines Brennstoffeinspritzventils in einem Längsschnitt.

### Beschreibung exemplarischer Ausführungsformen

In der Figurenbeschreibung werden für einander entsprechende Teile der Ausführungsformen dieselben Bezugszeichen verwendet.

Figur 1 zeigt eine Ausführungsform eines Brennstoffeinspritzventils 10.1 zur intermittierenden Einspritzung von Brennstoff in einen Brennraum einer Verbrennungskraftmaschine. Das Brennstoffeinspritzventil 10.1 weist ein eine Längsachse L definierendes Gehäuse 12 mit einem Gehäusekörper 14, einem Düsenkörper 16, einem Einspritzventilteil 15, an welchem ein Einspritzventilsitz 18 ausgebildet ist, und einem Aktuatoraufnahmekörper 20 auf, welcher zwischen dem Gehäusekörper 14 und dem Einspritzventilteil 15 angeordnet ist. Eine sich am Einspritzventilteil 15 abstützende Überwurfmutter 22 nimmt den Aktuatoraufnahmekörper 20 auf und ist auf den Gehäusekörper 14 aufgewindet. Eine sich am Düsenkörper 16 abstützende Überwurfmutter 23 ist auf das Einspritzventilteil 15 aufgewindet. Der Gehäusekörper 14 und der Aktuatoraufnahmekörper 20, sowie dieser und das Einspritzventilteil 15 liegen aneinander stirnseitig an, sind mittels der Überwurfmutter 22 dichtend gegeneinander gepresst und in Richtung der Längsachse L aufeinander ausgerichtet. Der Düsenkörper 16 und das Einspritzventilteil 15 sind mittels der Überwurfmutter 23 dichtend gegeneinander gepresst und in Richtung der Längsachse L aufeinander ausgerichtet. Die Aussenform des Gehäuses 12 ist wenigstens annähernd kreiszylinderförmig.

Auf der, dem Düsenkörper 16 abgewandten Stirnseite des Gehäusekörpers 14 ist ein Brennstoffhochdruckeinlass 24 angeordnet, von welchem im Innern des Gehäuses 12 - durch den Gehäusekörper 14, den Aktuatoraufnahmekörper 20 und das Einspritzventilteil 15 - bis zum Einspritzventilsitz 18 ein Hochdruckraum 26 verläuft. Der Brennstoffhochdruckeinlass 24 ist durch einen Ventilträger 28 gebildet, welcher einen korbartigen Lochfilter 32 zum Zurückhalten von allfälligen Fremdpartikeln im Brennstoff trägt.

Ein Aufbau und eine Funktionsweise der als Patrone ausgebildeten Baueinheit mit dem Ventilträger 28 und dem Lochfilter 32 sind im Dokument WO2014/131497 A1 offenbart. Der Brennstoffhochdruckeinlass 24 und der Ventilträger 28 mit Lochfilter 32 können auch ausgebildet sein, wie dies im Dokument WO2013/117311 A1 offenbart ist. Der Ventilträger 28 kann auch ein in der Figur 1 nicht dargestelltes Rückschlagventil mit einem scheibenförmigen Ventilglied aufweisen, welches mit einem am Ventilträger 28 ausgebildeten Ventilsitz zusammenwirkt. Das scheibenförmige Ventilglied des Rückschlagventils kann eine Bypassbohrung aufweisen. Das Rückschlagventil kann über eine Hochdruckspeiseleitung zugeführten Brennstoff in den Hochdruckraum 26 praktisch hindernisfrei hineinströmen lassen, jedoch das Ausströmen von Brennstoff aus dem Hochdruckraum 26 in die Hochdruckspeiseleitung mit der Ausnahme durch den Bypass verhindern. Eine mögliche Ausführungsform des Brennstoffhochdruckeinlasses 24 und eines Rückschlagventils, sowie eines Stabfilters anstelle des Lochfilters 32 ist aus dem Dokument WO2009/033304 A1 bekannt. Die entsprechende Offenbarung der oben genannten Dokumente gilt durch Referenznahme als in die vorliegende Offenbarung aufgenommen.

Anschliessend an den Ventilträger 28 weist der Hochdruckraum 26 eine am Gehäusekörper 14 ausgebildete, diskrete Speicherkammer 34 auf, die anderseits über einen Strömungskanal 36 des Hochdruckraums 26 mit dem Einspritzventilsitz 18 verbunden ist.

Eine Dimensionierung und eine Funktionsweise der diskreten Speicherkammer 34 zusammen mit einem Rückschlagventil mit Bypass ist im Dokument WO2007/009279 A1 offenbart; die entsprechende Offenbarung gilt durch Referenznahme als in die vorliegende Offenbarung aufgenommen.

Anstatt eines Rückschlagventils kann in bestimmten Ausführungsformen auch eine ortsfeste unbewegliche Drossel vorgesehen sein.

In einer Ausnehmung des Aktuatoraufnahmekörpers 20 ist eine elektrisch betätigte Aktuatoranordnung 38 aufgenommen, welche mit ihrem in einer Richtung federbelasteten und in der anderen Richtung mittels eines Elektromagneten der Aktuatoranordnung 38 bewegbaren Stössel 40 dazu bestimmt ist, einen Niederdruckauslass 42 zu verschliessen, um einen Ventilraum 44, von einem Niederdruck-Brennstoffrücklauf 46 (siehe Figur 2) abzutrennen, und den Niederdruckauslass 42 freizugeben, um den Ventilraum 44 und den Niederdruck-Brennstoffrücklauf 46 miteinander zu verbinden. Die mit 48 bezeichnete Längsachse des Stössels 40 und somit der Aktuatoranordnung 38 verläuft parallel und exzentrisch zur Längsachse L.

Parallel zur bezüglich der Längsachse L des Gehäuses 12 und somit des Brennstoffeinspritzventils 10.1 mindestens teilweise exzentrisch angeordneten diskreten Speicherkammer 34 verläuft von einem Elektroanschluss 50 durch den Gehäusekörper 14 zur Aktuatoranordnung 38 ein Kanal 52, in welchem die elektrische Steuerleitung zur Steuerung der Aktuatoranordnung 38 aufgenommen ist.

Der Stössel 40 durchgreift den, ein Führungselement für den Stössel 40 bildenden Boden des becherförmigen Aktuatoraufnahmekörpers 20. Der Stössel 40 weist in radialer Richtung vorstehende Führungsflügel auf, mit welchen er am Führungselement parallel zur Längsrichtung L verschiebbar gleitend geführt ist. Die Führungsflügel bilden in Längsrichtung L verlaufende Durchlässe, durch welche der Brennstoff vom Niederdruckauslass 42 zum Niederdruck-Brennstoffrücklauf 46 strömen kann.

Figur 2 zeigt einen vergrösserten Ausschnitt des Brennstoffeinspritzventils von Figur 1 im Bereich des mit II bezeichneten Rechtecks.

Am Einspritzventilteil 15 ist der konische Einspritzventilsitz 18 angeformt, welcher über den Strömungskanal 36 mit der Speicherkammer 34 und somit mit dem Brennstoffhochdruckeinlass 24 direkt verbunden ist. Der Einspritzventilsitz 18 bildet daher einen verjüngenden Abschnitt des Innenraums des Einspritzventilteils 15 aus, so dass oberhalb bzw. stromaufwärts dieses verjüngenden Abschnittes ein erster Bohrungsabschnitt 61 und unterhalb bzw. stromabwärts dieses verjüngenden Abschnittes ein zweiter Bohrungsabschnitt 62 mit einem kleineren Querdurchmesser als der erste Bohrungsabschnitt 61 angeordnet ist.

Im Gehäuse 12 ist in Richtung der Längsachse L verstellbar ein Einspritzventilglied 56 mit einer konischen Ventildichtfläche 57 angeordnet. Das Einspritzventilglied 56 weist der Ventildichtfläche 57 nachfolgend eine Nadel 58 auf, welche in einen stromabwärts des Einspritzventilsitzes 15 und des zweiten Bohrungsabschnittes 62 angeordneten Düsenraum 17 des Düsenkörpers 16 hineinragt. Die Ventildichtfläche 57 ist ausgebildet, mit dem Einspritzventilsitz 18 zum Verbinden des Düsenraums 17 mit dem und Trennen des Düsenraums 17 vom Hochdruckraum 26 dichtend zusammenzuwirken.

Das Einspritzventilglied 56 weist der konischen Ventildichtfläche 57 abgewandt eine Schulter 59 auf, an welcher sich eine Druckfeder 63 mit ihrem einen Ende abstützt. Mit ihrem anderen Ende ist die Druckfeder 63 an einer einen Führungsteil bildenden Führungshülse 64 stirnseitig abgestützt. Die Druckfeder 63 beaufschlagt das Einspritzventilglied 56 mit einer in Richtung auf den Einspritzventilsitz 18 wirkenden Schliesskraft. Andererseits hält die Druckfeder 63 das Führungsteil 64 mit dessen der Druckfeder 63 abgewandten Stirnseite in dichtender Anlage an einem Zwischenteil 66.

Im Führungsteil 64 ist in enger Gleitpassung von ca. 3 µm bis 5 µm ein am Einspritzventilglied 56 angeformter, doppeltwirkender Steuerkolben 68 entlang der Längsachse L verschiebbar geführt. Der Steuerkolben 68, das Führungsteil 64 und das Zwischenteil 66 grenzen einen Steuerraum 70 gegenüber dem Hochdruckraum 26 ab. Das Zwischenteil 66 ist Teil einer hydraulischen Steuervorrichtung 72. Die hydraulische Steuervorrichtung 72 kann z.B. wie in der WO2021/165275 A1 oder der WO2020/260285 A1 beschrieben, ausgebildet sein, deren entsprechende Offenbarungen durch Referenznahme als in die vorliegende Offenbarung aufgenommen gelten.

Der Düsenkörper 16 weist eine Vielzahl von vom Düsenraum 17 ausgehenden ersten Einspritzöffnungen 161 und eine Vielzahl von vom Düsenraum 17 ausgehenden zweiten Einspritzöffnungen 162 auf. Die ersten Einspritzöffnungen 161 sind in Bezug auf die Längsachse L höher als die bzw. stromaufwärts der zweiten Einspritzöffnungen 162 angeordnet. Die zweiten Einspritzöffnungen 162 weisen einen kleineren (Minimal) Durchmesser auf als die ersten Einspritzöffnungen 161 und können für eine Piloteinspritzung oder beim Betrieb mit Gas als Hauptbrennstoff für eine Zündstrahleinspritzung genutzt werden. Die Nadel 58 ist in Gleitpassung in einem Unterdüsenraum 163 geführt, so dass die Seitenwand 581 der Nadel 58 mit der Seitenwand 164 des Unterdüsenraums 163 zum Schliessen und Öffnen der ersten Einspritzöffnungen 161 und/oder der zweiten Einspritzöffnungen 162 quasi-dichtend zusammenwirkt. In der in Figur 2 gezeigten Ausführungsform kann die Nadel 58 durch Verstellen des Einspritzventilglieds 56 entlang der Längsachse L wahlweise die ersten Einspritzöffnungen 161 oder die ersten und die zweiten Einspritzöffnungen 161, 162 schliessen. Entsprechend kann die Nadel 58 durch Verstellen des Einspritzventilglieds 56 entlang der Längsachse L wahlweise die zweiten Einspritzöffnungen 162 für eine Pilot- oder Zündstrahleinspritzung oder die ersten und die zweiten Einspritzöffnungen 161, 162 für eine Haupteinspritzung von flüssigem Brennstoff vom Hochdruckraum 26 in den Brennraum der Verbrennungskraftmaschine öffnen. Insbesondere kann das Einspritzventilglied 56 in eine in der Figur 1 gezeigte Schliessstellung gebracht werden, in welcher sowohl die ersten und die zweiten Einspritzöffnungen 161, 162 geschlossen sind und der Düsenraum 17 durch dichtendes Anliegen der Ventildichtfläche 57 am Einspritzventilsitz 18 vom Hochdruckraum 26 getrennt ist.

Der Düsenraum 17 weist einen stromaufwärts des Unterdüsenraums 163 angeordneten Oberdüsenraum 165 mit einem grösseren Durchmesser auf, welcher über eine konische Abstufung an den Unterdüsenraum 163 anschliesst. Der Durchmesser des Oberdüsenraums 165 entspricht dem Durchmesser des zweiten Bohrungsabschnitts 62 des Einspritzventilteils 15, so dass der Oberdüsenraum 165 mit dem zweiten Bohrungsabschnitt 62 fluchtet.

Die Nadel 58 weist eine innere, entlang der Längsachse L orientierte Bohrung 582 auf, welche vom unteren Ende 583 der Nadel 58 ausgeht. In der Seitenwand weist die Nadel 58 Querbohrungen 584 auf, welche in den Oberdüsenraum 165 münden und so die innere Bohrung 582 mit dem Oberdüsenraum 165 verbinden. In der ersten Offenstellung des Einspritzventilglieds 56, in welcher die zweiten Einspritzöffnungen 162 geöffnet sind, verbindet die innere Bohrung 582 die zweiten Einspritzöffnungen 162 über den Unterdüsenraum 163 und den Oberdüsenraum 165 mit dem Hochdruckraum 26. In der zweiten Offenstellung des Einspritzventilglieds 56, in welcher die ersten und die zweiten Einspritzöffnungen 161, 162 geöffnet sind, verbindet die innere Bohrung 582 die ersten und die zweiten Einspritzöffnungen 161, 162 über den Unterdüsenraum 163 und den Oberdüsenraum 165 mit dem Hochdruckraum 26.

Der Düsenraum 17 ist sacklochartig mit einem Boden 171 ausgebildet, wobei der Düsenraum 17 in der gezeigten Schliessstellung des Einspritzventilglieds 56 ein vom unteren Ende 583 der Nadel 58 und dem Boden 171 begrenzten Freiraum 166 aufweist, welcher mit der inneren Bohrung 582 verbunden ist. Der Düsenraum 17 weist am stromabwärtigen Ende eine Hinterschneidung auf, welche den Freiraum 166 in der Schliessstellung des Einspritzventilglieds 56 bildet.

Durch das Zwischenteil 66 hindurch verläuft von der dem Steuerraum 70 zugewandten ebenen Stirnseite zur dem Steuerraum 70 abgewandten, ebenfalls ebenen Stirnseite eine kreiszylinderförmige Führungsausnehmung. In dieser ist ein Schaft 76 eines pilzförmig ausgebildeten Zwischenventilgliedes 78 geführt. Ein mit dem Schaft 76 integral ausgebildeter Kopf 80 des Zwischenventilgliedes 78 befindet sich im Steuerraum 70 und wirkt mit seiner, dem Zwischenteil 66 zugewandten Seite mit dem Zwischenteil 66 zusammen, dessen ebene Stirnseite einen ringförmigen Zwischenventilsitz bildet.

Das Zwischenventilglied 78 bildet zusammen mit dem am Zwischenteil 66 ausgebildeten Zwischenventilsitz ein Zwischenventil 83. Zur Ausbildung des Zwischenventils 83 sei z.B. auf die WO2021/165275 A1 oder der WO2020/260285 A1 hingewiesen, deren entsprechende Offenbarungen durch Referenznahme als in die vorliegende Offenbarung aufgenommen gelten.

Die vorliegend beschriebene (elektro-)hydraulische Steuervorrichtung kann auch gemäss anderen aus dem Stand der Technik bekannten elektro-hydraulischen Steuervorrichtungen, wie z.B. der WO2016/041739 A1, ausgebildet sein.

Figur 3 zeigt einen Ausschnitt einer weiteren Ausführungsform eines Brennstoffeinspritzventils 10.2, wobei der untere Teil des Brennstoffeinspritzventils 10.2 ab dem Einspritzventilsitz 18 gezeigt ist. Im Unterschied zum in Figur 2 gezeigten Brennstoffeinspritzventil 10.1 weist der Unterdüsenraum 163 einen ersten Abschnitt 163.1 und einen stromabwärts des ersten Abschnittes 163.1 angeordneten zweiten Abschnitt 163.2 mit einem im Vergleich zum ersten Abschnitt 163.1 verringerten Durchmesser auf. Der zweite Abschnitt 163.2 schliesst über eine konische Abstufung am ersten Abschnitt 163.1 an. Die zweiten Einspritzöffnungen 162 gehen vom zweiten Abschnitt 163.2 des Unterdüsenraums 163 aus und die ersten Einspritzöffnungen 161 gehen vom ersten Abschnitt 163.1 des Unterdüsenraums 163 aus. Die Nadel 58 weist entsprechend einen ersten Nadelabschnitt 58.1 auf, welcher im ersten Abschnitt 163.1 des Unterdüsenraums 163 in Gleitpassung geführt ist. Am ersten Nadelabschnitt 58.1 schliesst stromabwärts ein zweiter Nadelabschnitt 58.2 an, welcher im zweiten Abschnitt 163.2 des Unterdüsenraums 163 in Gleitpassung führbar ist. In Figur 3 ist das Einspritzventilglied 56 in einer Schliessstellung gezeigt, in welcher die ersten Einspritzöffnungen 161 durch den ersten Nadelabschnitt 58.1 und die zweiten Einspritzöffnungen 162 durch den zweiten Nadelabschnitt 58.2 geschlossen werden.

Der erste und der zweite Nadelabschnitt 58.1, 58.2 schliessen über eine konische Abstufung aneinander an. Die konische Abstufung, über welche der erste und der zweite Nadelabschnitt 58.1, 58.2 aneinander anschliessen, kann in bestimmten Ausführungsformen der konischen Abstufung, über welche der erste Abschnitt 163.1 und der zweite Abschnitt 163.2 des Düsenraums 163 aneinander anschliessen, entsprechen. Alternativ zur konischen Abstufung ist zwischen den Nadelabschnitten 58.1, 58.2 und/oder zwischen den ersten und zweiten Abschnitten 163.1, 163.2 des Düsenraums 163 auch eine senkrechte Abstufung möglich.

Wie in Figur 3 ersichtlich, weisen die zweiten Einspritzöffnungen 162 jeweils einen vom Düsenraum 17 bzw. vom zweite Abschnitt 163.2 des Unterdüsenraums 163 ausgehenden ersten Öffnungsabschnitt 162.1 und einen an den ersten Öffnungsabschnitt 162.1 anschliessenden zweiten Öffnungsabschnitt 162.2 auf, welcher in die Aussenwand des Düsenkörpers 16 und daher in den Brennraum der Verbrennungskraftmaschine mündet. Der Durchmesser des zweiten Öffnungsabschnitts 162.2 ist grösser als der Durchmesser des ersten Öffnungsabschnitts 162.1, so dass die zweiten Einspritzöffnungen 162 ein sich in Richtung des Brennraums der Verbrennungskraftmaschine stufenartig aufweitendes Profil aufweisen. Der erste Öffnungsabschnitt 162.1 und der zweite Öffnungsabschnitt 162.1 schliessen aneinander über eine konische Abstufung an. Es ist aber auch denkbar, dass die Öffnungsabschnitte 162.1, 162.2 aneinander über eine senkrechte Abstufung anschliessen. Es ist auch denkbar, dass die sich nach Aussen erweiternde konische Abstufung, deren Öffnungswinkel variiert werden kann, den gesamten zweiten Öffnungsabschnitt ausbildet. Aufgrund des ersten Öffnungsabschnitts 162.1 weisen die zweiten Einspritzöffnungen 162 einen kleineren Minimaldurchmesser als die ersten Einspritzöffnungen 161 auf. Die zweiten Einspritzöffnungen 162 können daher zur Voreinspritzung oder Zündstrahleinspritzung genutzt werden, während die ersten Einspritzöffnungen 161 (zusammen mit den ebenfalls geöffneten zweiten Einspritzöffnungen 162) für eine Haupteinspritzung mit flüssigem Brennstoff genutzt werden können.

Der Düsenraum 17 ist sacklochartig mit einem Boden 171 ausgebildet. In der in Figur 3 gezeigten Schliessstellung des Einspritzventilglieds 56 ist im Düsenraum 17 ein vom unteren Ende der Nadel 583 und dem Boden 171 begrenzter Freiraum 166 ausgebildet. Im Unterschied zum in Figur 2 gezeigten Brennstoffeinspritzventil 10.1 ist der Boden 171 gekrümmt ausgebildet, so dass der Freiraum 166 ein halbkugelartiges Profil aufweist. Es ist aber auch möglich, dass der Freiraum 166 wie in Figur 2 ausgebildet wird.

Die Nadel 58 weist wie beim Brennstoffeinspritzventil 10.1 in Figur 2 eine innere Bohrung 582 und Querbohrungen 584 auf.

Die Figuren 4(a)-(c) zeigen drei Stellungen des Einspritzventilglieds 56 der in Figur 3 gezeigten Ausführungsform des Brennstoffeinspritzventils 10.2.

Figur 4(a) zeigt einen Ausschnitt des Brennstoffeinspritzventils 10.2 in der in Figur 3 gezeigten Schliessstellung, in welcher sowohl die ersten Einspritzöffnungen 161 (durch den ersten Nadelabschnitt 58.1) als auch die zweiten Einspritzöffnungen 162 (durch den zweiten Nadelabschnitt 58.2) geschlossen sind.

Figur 4(b) zeigt das Brennstoffeinspritzventil 10.2 mit dem Einspritzventilglied 56 in einer ersten Offenstellung, in welcher das Einspritzventilglied 56 derart entlang der Längsachse L angehoben ist, dass die zweiten Einspritzöffnungen 162 geöffnet sind, während die ersten Einspritzöffnungen 161 weiterhin durch den ersten Nadelabschnitt 58.2 geschlossen werden. Die Ventildichtfläche 57 ist vom Einspritzventilsitz 18 angehoben. In der gezeigten ersten Offenstellung kann daher Brennstoff vom Hochdruckraum 26 über den zweiten Bohrungsabschnitt 62 bzw. den Oberdüsenraum 165, die innere Bohrung 582 und den Unterdüsenraum 163 bzw. den zweiten Abschnitt 163.2 des Unterdüsenraums 163 in die zweiten Einspritzöffnungen 162 gelangen, um von dort in den Brennraum der Verbrennungskraftmaschine eingespritzt zu werden.

Figur 4(c) zeigt das Brennstoffeinspritzventil 10.2 mit dem Einspritzventilglied 56 in einer zweiten Offenstellung, in welcher das Einspritzventilglied 56 höher entlang der Längsachse L angehoben ist, so dass zusätzlich zu den zweiten Einspritzöffnungen 162 auch die ersten Einspritzöffnungen 161 geöffnet sind. Die Nadel 58 ist weiterhin über den ersten Nadelabschnitt 58.1 im Unterdüsenraum 163 bzw. im ersten Abschnitt 163.1 des Unterdüsenraums 163 in Gleitpassung geführt. Der zweite Nadelabschnitt 58.2 hingegen befindet sich nicht mehr im zweiten Abschnitt 163.2 des Unterdüsenraums 163, sondern ist durch das Anheben des Einspritzventilglieds 56 im ersten Abschnitt 163.1 des Unterdüsenraums 163 und in der konischen Abstufung zwischen erstem und zweitem Abschnitt 163.1, 163.2 des Unterdüsenraums 163 angeordnet. Wie in Figur 4(c) ersichtlich, kann in der gezeigten zweiten Offenstellung Brennstoff vom Hochdruckraum 26 über den zweiten Bohrungsabschnitt 62 bzw. den Oberdüsenraum 165, die Querbohrungen 584, die innere Bohrung 582 und den Unterdüsenraum 163 sowohl in die ersten Einspritzöffnungen 161 als auch in die zweiten Einspritzöffnungen 162 gelangen, um von dort in den Brennraum der Verbrennungskraftmaschine eingespritzt zu werden.

Durch eine geeignete Ausgestaltung der Nadel 58, zum Beispiel mit einem längeren zweiten Nadelabschnitt 58.2, insbesondere derart, dass die summierte axiale Länge des zweiten Nadelabschnittes 58.2 und der konischen Abstufung zwischen dem ersten und dem zweiten Nadelabschnitt länger als der axiale Abstand der ersten und der zweiten Einspritzöffnungen 161, 162 ist, kann in einer weiteren Ausführungsform erreicht werden, dass zuerst die ersten Einspritzöffnungen 161 geöffnet werden, während die zweiten Einspritzöffnungen 162 noch geschlossen sind. In einer solchen Ausführungsform können entsprechend die ersten Einspritzöffnungen 161 einen kleineren Minimaldurchmesser aufweisen als die zweiten Einspritzöffnungen 162.

Figur 5 zeigt einen Ausschnitt einer weiteren Ausführungsform eines Brennstoffeinspritzventils 10.3, wobei der untere Teil des Brennstoffeinspritzventils 10.3 ab dem Einspritzventilsitz 18 gezeigt ist. Die Nadel 58 des Brennstoffeinspritzventils 10.3 weist eine Hülse 585 auf, welche aus Stahl oder einem anderen geeigneten Material hergestellt ist und welche mindestens teilweise umfangsseitig um einen unteren Teil des ersten Nadelabschnitts 58.1 angeordnet ist. Die Hülse 585 ist ausgebildet, mit der Seitenwand 164 des Düsenraums 17 bzw. des Unterdüsenraums 163 zum Schliessen und Öffnen der ersten Einspritzöffnungen 161 und der zweiten Einspritzöffnungen 162 zusammenzuwirken, wobei die Hülse 585 mit einer radial gegen die Seitenwand 164 des Düsenraums 17 bzw. des Unterdüsenraums 163 gerichteten Spannkraft beaufschlagt sein kann.

Der Unterdüsenraum 163 weist ferner zwei Hinterschneidungen auf, durch welche zwei Freiräume 166.1 und 166.2 ausgebildet werden. Der erste Freiraum 166.1 ist ähnlich zum Freiraum 166 des in Figur 2 gezeigten Brennstoffeinspritzventils 10.1 am Boden 171 des Düsenraums 17 ausgebildet. Der zweite Freiraum 166.2 ist zwischen dem ersten Abschnitt 163.1 und dem zweiten Abschnitt 163.2 des Unterdüsenraums 163 ausgebildet. Im Brennstoffeinspritzventil 10.3 sind die zweiten Einspritzöffnungen 162 im ersten Abschnitt 163.1 des Unterdüsenraums 163 angeordnet. Es ist aber auch denkbar, die zweiten Einspritzöffnungen im zweiten Abschnitt 163.2 anzuordnen und die Hülse 585 nur zum Schliessen der ersten Einspritzöffnungen 161 zu nutzen. Es ist auch denkbar, um einen Teil des zweiten Nadelabschnitts 58.2 mindestens teilweise umfangsseitig eine zweite Hülse anzubringen, welche zum Schliessen der zweiten Einspritzöffnungen genutzt werden kann.

Figur 6 zeigt einen Ausschnitt einer weiteren Ausführungsform eines Brennstoffeinspritzventils 10.4, wobei der untere Teil des Brennstoffeinspritzventils 10.4 ab dem Einspritzventilsitz 18 gezeigt ist. Beim Brennstoffeinspritzventil 10.4 gehen die ersten Einspritzöffnungen 161 und die zweiten Einspritzöffnungen 162 jeweils über muldenförmige Aussparungen 1611, 1621, bevorzugt mit einem kleinen Volumen, vom Düsenraum 17 aus. Die Übergänge zwischen den Einspritzöffnungen 161, 162 und der Seitenwand 164 des Düsenraums 17 sind abgerundet. Insbesondere sind die Übergänge zwischen den muldenförmigen Aussparungen 1611, 1621 und den Einspritzöffnungen 161, 162 abgerundet.

## Patentansprüche

1. Brennstoffeinspritzventil (10.1, 10.2, 10.3, 10.4) zur intermittierenden Einspritzung von Brennstoff in den Brennraum einer Verbrennungskraftmaschine, umfassend
ein eine Längsachse (L) definierendes Gehäuse (12), das einen Brennstoffhochdruckeinlass (24), ein Einspritzventilsitz (18) und ein Düsenkörper (16), aufweist,
ein im Gehäuse (12) angeordneter Hochdruckraum (26), der vom Brennstoffhochdruckeinlass (24) zum Einspritzventilsitz (18) verläuft,
ein im Gehäuse (12) in Richtung der Längsachse (L) verstellbar angeordnetes Einspritzventilglied (56) mit einer Ventildichtfläche (57),
eine Druckfeder (63), welche das Einspritzventilglied (56) mit einer in Richtung gegen den Einspritzventilsitz (18) gerichteten Schliesskraft beaufschlagt,
eine hydraulische Steuervorrichtung (72) zur Steuerung der Bewegung des Einspritzventilglieds entlang der Längsachse (L),
wobei das Einspritzventilglied (56) eine der Ventildichtfläche (57) nachfolgend angeordnete Nadel (58), welche in einen stromabwärts des Einspritzventilsitzes (18) angeordneten Düsenraum (17) hineinragt, aufweist, wobei die Ventildichtfläche (57) ausgebildet ist, mit dem Einspritzventilsitz (18) zum Verbinden des Düsenraums (17) mit dem und Trennen des Düsenraums (17) vom Hochdruckraum (26) dichtend zusammenzuwirken,
wobei der Düsenkörper (16) mindestens eine erste vom Düsenraum (17) ausgehende Einspritzöffnung (161) und mindestens eine zweite vom Düsenraum (17) ausgehende Einspritzöffnung (162) zum Einspritzen von Brennstoff in den Brennraum der Verbrennungskraftmaschine aufweist,
wobei die mindestens eine erste Einspritzöffnung (161) und die mindestens eine zweite Einspritzöffnung (162) auf unterschiedlichen Höhen in Bezug auf die Längsachse (L) angeordnet sind,
wobei die Nadel (58) ausgebildet ist, mit einer Seitenwand (164) des Düsenraums (17) zum Schliessen und Öffnen der mindestens einen ersten Einspritzöffnung (161) und/oder der mindestens einen zweiten Einspritzöffnung (162) zusammenzuwirken,
wobei das Brennstoffeinspritzventil (10.1) weiter umfasst:
ein Führungsteil (64), in welchem ein Steuerkolben (68) des Einspritzventilgliedes (56) in Gleitpassung geführt ist,
ein Zwischenteil (66), welches zusammen mit dem Führungsteil (64) und dem Steuerkolben (68) einen Steuerraum (70) begrenzt,
wobei die hydraulische Steuervorrichtung (72) ausgebildet ist, durch Veränderung des Drucks im Steuerraum (70) die Bewegung des Einspritzventilglieds (56) entlang der Längsachse (L) zu steuern,
eine elektrisch betätigbare Aktuatoranordnung (38) zum Verbinden eines Ventilraumes (44) mit und Abtrennen des Ventilraumes (44) von einem Niederdruck-Brennstoffrücklauf (46,
**dadurch gekennzeichnet,**
**dass** die hydraulische Steuervorrichtung (72) ein Zwischenventil (83) mit einem pilzförmig ausgebildeten Zwischenventilglied (78), welches einen in einer Führungsausnehmung des Zwischenteils (66) geführten Schaft (76) und einen Kopf (80) aufweist, und mit einem auf einer dem Kopf (80) zugewandten Seite des Zwischenteils (66) ausgebildeten, mit dem Kopf (80) zusammenwirkenden Zwischenventilsitz, umfasst, wobei das Zwischenventilglied (78) in einer Offenstellung eine Verbindung zwischen einem mit dem Hochdruckraum (26) verbundenen Brennstoffhochdruckzulass und
dem Steuerraum (70) freigibt und in einer Schliessstellung die Verbindung zwischen dem Brennstoffhochdruckzulass unddem Steuerraum (70) unterbricht sowie den Steuerraum (70) von dem Ventilraum (44) - bis auf einen Drosseldurchlass - abtrennt.

2. Brennstoffeinspritzventil (10.1-10.4) nach Anspruch 1, **dadurch gekennzeichnet, dass** die mindestens eine erste Einspritzöffnung (161) und die mindestens eine zweite Einspritzöffnung (162) unterschiedliche Minimaldurchmesser aufweisen, wobei die mindestens eine zweite Einspritzöffnung (162) vorzugsweise stromabwärts der mindestens einen ersten Einspritzöffnung (161) angeordnet ist und einen kleineren Minimaldurchmesser als den Minimaldurchmesser der mindestens einen ersten Einspritzöffnung (161) aufweist.

3. Brennstoffeinspritzventil (10.1-10.4) nach einem der vorangehenden Ansprüche, **dadurch gekennzeichnet, dass** die Nadel (58) ausgebildet ist,
in einer Schliessstellung des Einspritzventilglieds (56) die mindestens eine erste Einspritzöffnung (161) und die mindestens eine zweite Einspritzöffnung (162) zu schliessen,
in einer ersten Offenstellung des Einspritzventilglieds (56) die mindestens eine zweite Einspritzöffnung (162) zu öffnen und die mindestens eine erste Einspritzöffnung (161) zu schliessen,
in einer zweiten Offenstellung des Einspritzventilglieds (56) die mindestens eine zweite Einspritzöffnung (162) und die mindestens eine erste Einspritzöffnung (161) zu öffnen.

4. Brennstoffeinspritzventil (10.1-10.4) nach Anspruch 3, **dadurch gekennzeichnet, dass** die Nadel (58) eine innere, im Wesentlichen entlang der Längsachse (L) orientierte Bohrung (582) aufweist, welche von einem unteren Ende (583) der Nadel (58) ausgeht und ausgebildet ist, in der ersten Offenstellung des Einspritzventilglieds (56) die mindestens eine zweite Einspritzöffnung (162) mit dem Hochdruckraum (26) zu verbinden, und in der zweiten Offenstellung des Einspritzventilglieds (56) die mindestens eine zweite Einspritzöffnung (162) und die mindestens eine erste Einspritzöffnung (161) mit dem Hochdruckraum (26) zu verbinden.

5. Brennstoffeinspritzventil (10.1-10.4) nach Anspruch 4, **dadurch gekennzeichnet, dass** der Düsenraum (17) einen stromabwärts des Hochdruckraums (26) angeordneten Oberdüsenraum (165) und einen stromabwärts des Oberdüsenraums (165) angeordneten Unterdüsenraum (163) aufweist, wobei der Unterdüsenraum (163) über die innere Bohrung (582) der Nadel (58) mit dem Oberdüsenraum (165) verbunden ist, wobei die mindestens eine erste Einspritzöffnung (161) und die mindestens eine zweite Einspritzöffnung (162) vom Unterdüsenraum (163) ausgehen, wobei die innere Bohrung (582) der Nadel (58) vorzugsweise über mindestens eine Querbohrung (584) in einer Seitenwand (581) der Nadel mit dem Oberdüsenraum (165) verbunden ist, wobei die Nadel (58) vorzugsweise in Gleitpassung im Unterdüsenraum (163) geführt ist.

6. Brennstoffeinspritzventil (10.1-10.4) nach Anspruch 5, **dadurch gekennzeichnet, dass** sich der Durchmesser des Düsenraums (17) beim Übergang vom Oberdüsenraum (165) zum Unterdüsenraum (163), vorzugsweise über eine konische Abstufung, verkleinert.

7. Brennstoffeinspritzventil (10.2, 10.3) nach Anspruch 5 oder 6, **dadurch gekennzeichnet, dass** der Unterdüsenraum (163) einen ersten Abschnitt (163.1) und einen stromabwärts des ersten Abschnitts (163.1) angeordneten zweiten Abschnitt (163.2) mit einem im Vergleich zum ersten Abschnitt (163.1) verringerten Durchmesser aufweist, wobei die mindestens eine zweite Einspritzöffnung (162) vorzugsweise vom zweiten Abschnitt (163.2) des Unterdüsenraums (163) ausgeht, wobei die mindestens eine erste Einspritzöffnung (161) vorzugsweise vom ersten Abschnitt (163.1) des Unterdüsenraums (163) ausgeht.

8. Brennstoffeinspritzventil (10.2, 10.3) nach Anspruch 6 oder 7, **dadurch gekennzeichnet, dass** die Nadel (58) einen ersten Nadelabschnitt (58.1) aufweist, welcher im ersten Abschnitt (163.1) des Unterdüsenraums (163) in Gleitpassung geführt ist und einen am ersten Nadelabschnitt (58.1) anschliessenden zweiten Nadelabschnitt (58.2) aufweist, welcher im zweiten Abschnitt (163.2) des Unterdüsenraums (163) in Gleitpassung führbar ist, wobei der zweite Nadelabschnitt (58.2) vorzugsweise zwischen der Schliessstellung und der ersten Offenstellung des Einspritzventilglieds (56) im zweiten Abschnitt (163.2) des Unterdüsenraums (163) in Gleitpassung geführt ist, wobei der erste und der zweite Nadelabschnitt (58.1, 58.2) vorzugsweise über eine konische Abstufung aneinander anschliessen.

9. Brennstoffeinspritzventil (10.1-10.4) nach einem der vorangehenden Ansprüche 3 bis 8, **dadurch gekennzeichnet, dass** der Düsenraum (17) sacklochartig mit einem Boden (171) ausgebildet ist, wobei der Düsenraum (17) in der Schliessstellung des Einspritzventilglieds (56) ein von einem unteren Ende (583) der Nadel (58) und dem Boden (171) des sacklochartigen Düsenraums (17) begrenzten Freiraum (166, 166.1) aufweist.

10. Brennstoffeinspritzventil (10.1, 10.3, 10.4) nach einem der vorangehenden Ansprüche, **dadurch gekennzeichnet, dass** der Düsenraum (17) an einem stromabwärtigen Ende eine Hinterschneidung aufweist.

11. Brennstoffeinspritzventil (10.1-10.4) nach einem der vorangehenden Ansprüche, **dadurch gekennzeichnet, dass** der Einspritzventilsitz (18) in einem Einspritzventilteil (15) ausgebildet ist, wobei der Düsenkörper (16) am Einspritzventilteil (15), vorzugsweise über eine Überwurfmutter (23), lösbar befestigt ist.

12. Brennstoffeinspritzventil (10.3) nach einem der vorangehenden Ansprüche, **dadurch gekennzeichnet, dass** die Nadel (58) eine Hülse (585) aufweist, welche ausgebildet ist, mit der Seitenwand (164) des Düsenraums (17) zum Schliessen und Öffnen der mindestens einen ersten Einspritzöffnung (161) und/oder der mindestens einen zweiten Einspritzöffnung (162) zusammenzuwirken, wobei die Hülse (585) vorzugsweise mit einer radial gegen die Seitenwand (164) des Düsenraums (17) gerichteten Spannkraft beaufschlagt ist.

13. Brennstoffeinspritzventil (10.2) nach einem der vorangehenden Ansprüche, **dadurch gekennzeichnet, dass** die mindestens eine zweite Einspritzöffnung (162) einen vom Düsenraum (17) ausgehenden ersten Öffnungsabschnitt (162.1) und einen an den ersten Öffnungsabschnitt (162.1) anschliessenden zweiten Öffnungsabschnitt (162.2) aufweist, wobei der Durchmesser des zweiten Öffnungsabschnitts (162.2) grösser als der Durchmesser des ersten Öffnungsabschnitts (162.1) ist.

14. Brennstoffeinspritzventil (10.4) nach einem der vorangehenden Ansprüche, **dadurch gekennzeichnet, dass** die mindestens eine erste Einspritzöffnung (161) und/oder die mindestens eine zweite Einspritzöffnung (162) über eine muldenförmige Aussparung (1611, 1621) vom Düsenraum (17) ausgehen.

15. Brennstoffeinspritzventil (10.1) nach einem der vorangehenden Ansprüche, **dadurch gekennzeichnet, dass** das Zwischenventilglied (78) in der Offenstellung eine zweite Verbindung zwischen dem Brennstoffhochdruckzulass und dem Ventilraum (44) freigibt und in der Schliessstellung die zweite Verbindung zwischen dem Brennstoffhochdruckzulass und dem Ventilraum (44) unterbricht.

## Claims

1. Fuel injection valve (10.1, 10.2, 10.3, 10.4) for intermittent injection of fuel into the combustion chamber of an internal combustion engine, comprising
a housing (12) defining a longitudinal axis (L), which has a high-pressure fuel inlet (24), an injection valve seat (18) and a nozzle body (16),
a high-pressure chamber (26) arranged in the housing (12), which extends from the high-pressure fuel inlet (24) to the injection valve seat (18),
an injection valve member (56) arranged in the housing (12) so as to be adjustable in the direction of the longitudinal axis (L) and having a valve sealing surface (57),
a pressure spring (63) which exerts a closing force on the injection valve member (56) in the direction towards the injection valve seat (18),
a hydraulic control device (72) for controlling the movement of the injection valve member along the longitudinal axis (L),
wherein the injection valve member (56) has a needle (58) arranged downstream of the valve sealing surface (57) and projecting into a nozzle chamber (17) arranged downstream of the injection valve seat (18), wherein the valve sealing surface (57) is designed to cooperate sealingly with the injection valve seat (18) to connect the nozzle chamber (17) to the high-pressure chamber (26) and to separate the nozzle chamber (17) from the high-pressure chamber (26),
wherein the nozzle body (16) has at least one first injection opening (161) extending from the nozzle chamber (17) and at least one second injection opening (162) extending from the nozzle chamber (17) for injecting fuel into the combustion chamber of the internal combustion engine,
wherein the at least one first injection opening (161) and the at least one second injection opening (162) are arranged at different heights in relation to the longitudinal axis (L),
wherein the needle (58) is designed to interact with a side wall (164) of the nozzle chamber (17) to close and open the at least one first injection opening (161) and/or the at least one second injection opening (162),
wherein the fuel injection valve (10.1) further comprises:
a guide part (64) in which a control piston (68) of the injection valve member (56) is guided in a sliding fit,
an intermediate part (66) which, together with the guide part (64) and the control piston (68), delimits a control chamber (70),
wherein the hydraulic control device (72) is designed to control the movement of the injection valve member (56) along the longitudinal axis (L) by changing the pressure in the control chamber (70),
an electrically operable actuator arrangement (38) for connecting a valve chamber (44) to and separating the valve chamber (44) from a low-pressure fuel return line (46),
**characterised in that** the hydraulic control device (72) has an intermediate valve (83) with a mushroom-shaped intermediate valve member (78) which has a shaft (76) guided in a guide recess of the intermediate part (66) and a head (80), and an intermediate valve seat formed on a side of the intermediate part (66) facing the head (80) and cooperating with the head (80), wherein the intermediate valve member (78) in an open position releases a connection between a high-pressure fuel admission connected to the high-pressure chamber (26) and the control chamber (70) and in a closed position interrupts the connection between the high-pressure fuel admission and the control chamber (70) and separates the control chamber (70) from the valve chamber (44) - except for a throttle passage.

2. Fuel injection valve (10.1-10.4) according to claim 1, **characterised in that** the at least one first injection opening (161) and the at least one second injection opening (162) have different minimum diameters, wherein the at least one second injection opening (162) is preferably arranged downstream of the at least one first injection opening (161) and has a smaller minimum diameter than the minimum diameter of the at least one first injection opening (161).

3. Fuel injection valve (10.1-10.4) according to one of the preceding claims, **characterised in that** the needle (58) is designed
to close the at least one first injection opening (161) and the at least one second injection opening(162) in a closed position of the injection valve member (56),
in a first open position of the injection valve member (56), to open the at least one second injection opening (162) and to close the at least one first injection opening (161),
in a second open position of the injection valve member (56), to open the at least one second injection opening (162) and the at least one first injection opening (161).

4. Fuel injection valve (10.1-10.4) according to claim 3, **characterised in that** the needle (58) has an internal bore (582) oriented substantially along the longitudinal axis (L), which extends from a lower end (583) of the needle (58) and is designed to connect the at least one second injection orifice (162) with the high-pressure chamber (26) in the first open position of the injection valve member (56), and to connect the at least one second injection opening (162) and the at least one first injection opening (161) with the high-pressure chamber (26) in the second open position of the injection valve member (56).

5. Fuel injection valve (10.1-10.4) according to claim 4, **characterised in that** the nozzle chamber (17) has an upper nozzle chamber (165) arranged downstream of the high-pressure chamber (26) and a lower nozzle chamber (163) arranged downstream of the upper nozzle chamber (165), wherein the lower nozzle chamber (163) is connected to the upper nozzle chamber (165) via the inner bore (582) of the needle (58), wherein the at least one first injection opening (161) and the at least one second injection opening (162) extend from the lower nozzle chamber (163), wherein the inner bore (582) of the needle (58) is preferably connected to the upper nozzle chamber (165) via at least one transverse bore (584) in a side wall (581) of the needle, wherein the needle (58) is preferably guided in a sliding fit in the lower nozzle chamber (163).

6. Fuel injection valve (10.1-10.4) according to claim 5, **characterised in that** the diameter of the nozzle chamber (17) decreases at the transition from the upper nozzle chamber (165) to the lower nozzle chamber (163), preferably via a conical step.

7. Fuel injection valve (10.2, 10.3) according to claim 5 or 6, **characterised in that** the lower nozzle chamber (163) has a first section (163.1) and a second section (163.2) arranged downstream of the first section (163.1) with a diameter reduced in comparison to the first section (163.1), wherein the at least one second injection opening (162) preferably extends from the second section (163.2) of the lower nozzle chamber (163), wherein the at least one first injection opening (161) preferably extends from the first section (163.1) of the lower nozzle chamber (163).

8. Fuel injection valve (10.2, 10.3) according to claim 6 or 7, **characterised in that** the needle (58) has a first needle section (58.1), which is guided in a sliding fit in the first section (163.1) of the lower nozzle chamber (163), and a second needle section (58.2) adjoining the first needle section (58.1), which can be guided in a sliding fit in the second section (163.2) of the lower nozzle chamber (163), wherein the second needle section (58.2) is preferably guided between the closed position and the first open position of the injection valve member (56) in a sliding fit in the second section (163.2) of the lower nozzle chamber (163), wherein the first and second needle sections (58.1, 58.2) preferably connect to each other via a conical step.

9. Fuel injection valve (10.1-10.4) according to one of the preceding claims 3 to 8, **characterised in that** the nozzle chamber (17) is formed in a blind hole-like manner with a floor (171), wherein, in the closed position of the injection valve member (56), the nozzle chamber (17) has a free space (166, 166.1) which is delimited by a lower end (583) of the needle (58) and the floor (171) of the blind hole-like nozzle chamber (17).

10. Fuel injection valve (10.1, 10.3, 10.4) according to one of the preceding claims, **characterised in that** the nozzle chamber (17) has an undercut at a downstream end.

11. Fuel injection valve (10.1-10.4) according to one of the preceding claims, **characterised in that** the injection valve seat (18) is formed in an injection valve part (15), wherein the nozzle body (16) is releasably fastened to the injection valve part (15), preferably via a cap nut (23).

12. Fuel injection valve (10.3) according to one of the preceding claims, **characterised in that** the needle (58) has a sleeve (585) which is designed to cooperate with the side wall (164) of the nozzle chamber (17) to close and open the at least one first injection opening (161) and/or the at least one second injection opening (162), wherein the sleeve (585) is preferably subjected to a clamping force directed radially against the side wall (164) of the nozzle chamber (17).

13. Fuel injection valve (10.2) according to one of the preceding claims, **characterised in that** the at least one second injection opening (162) has a first opening section (162.1) extending from the nozzle chamber (17) and a second opening section (162.2) adjoining the first opening section (162.1) , the diameter of the second opening section (162.2) being greater than the diameter of the first opening section (162.1).

14. Fuel injection valve (10.4) according to one of the preceding claims, **characterised in that** the at least one first injection opening (161) and/or the at least one second injection opening (162) extend from the nozzle chamber (17) via a trough-shaped recess (1611, 1621).

15. Fuel injection valve (10.1) according to one of the preceding claims, **characterised in that** the intermediate valve member (78) in the open position releases a second connection between the high-pressure fuel admission and the valve chamber (44) and in the closed position interrupts the second connection between the high-pressure fuel admission and the valve chamber (44).

## Revendications

1. Soupape d'injection de carburant (10.1, 10.2, 10.3, 10.4) pour l'injection intermittente de carburant dans la chambre de combustion d'un moteur à combustion interne, comprenant
un boîtier (12) définissant un axe longitudinal (L), qui comporte une entrée de carburant haute pression (24), un siège de soupape d'injection (18) et un corps de buse (16),
une chambre haute pression (26) disposée dans le boîtier (12), qui s'étend de l'entrée de carburant haute pression (24) au siège de soupape d'injection (18),
un élément de soupape d'injection (56) disposé dans le boîtier (12) de manière à être réglable dans la direction de l'axe longitudinal (L) et comportant une surface d'étanchéité de soupape (57),
un ressort de pression (63) qui exerce une force de fermeture sur l'élément de soupape d'injection (56) dans la direction du siège de soupape d'injection (18),
un dispositif de commande hydraulique (72) pour commander le mouvement de l'élément de soupape d'injection le long de l'axe longitudinal (L),
dans lequel l'élément de soupape d'injection (56) comporte une aiguille (58) disposée en aval de la surface d'étanchéité de soupape (57) et faisant saillie dans une chambre de buse (17) disposée en aval du siège de soupape d'injection (18), dans lequel la surface d'étanchéité de soupape (57) est conçue pour coopérer de manière étanche avec le siège de soupape d'injection (18) afin de relier la chambre de buse (17) à la chambre haute pression (26) et de séparer la chambre de buse (17) de la chambre haute pression (26),
dans lequel le corps de buse (16) comporte au moins une première ouverture d'injection (161) s'étendant depuis la chambre de buse (17) et au moins une deuxième ouverture d'injection (162) s'étendant depuis la chambre de buse (17) pour injecter du carburant dans la chambre de combustion du moteur à combustion interne,
dans lequel la au moins une première ouverture d'injection (161) et la au moins une deuxième ouverture d'injection (162) sont disposées à des hauteurs différentes par rapport à l'axe longitudinal (L),
dans lequel l'aiguille (58) est conçue pour interagir avec une paroi latérale (164) de la chambre de buse (17) afin de fermer et d'ouvrir au moins une première ouverture d'injection (161) et/ou au moins une deuxième ouverture d'injection (162),
dans lequel la soupape d'injection de carburant (10.1) comprend en outre :
une partie de guidage (64) dans laquelle un piston de commande (68) de l'élément de soupape d'injection (56) est guidé dans un ajustement coulissant,
une partie intermédiaire (66) qui, conjointement avec la partie de guidage (64) et le piston de commande (68), délimite une chambre de commande (70),
dans lequel le dispositif de commande hydraulique (72) est conçu pour commander le mouvement de l'élément de soupape d'injection (56) le long de l'axe longitudinal (L) en modifiant la pression dans la chambre de commande (70),
un dispositif d'actionnement à commande électrique (38) pour relier une chambre de soupape (44) à une conduite de retour de carburant à basse pression (46) et pour séparer la chambre de soupape (44) de celle-ci,
**caractérisé en ce que** le dispositif de commande hydraulique (72) comporte une soupape intermédiaire (83) avec un élément de soupape intermédiaire en forme de champignon (78) qui comporte un arbre (76) guidé dans un évidement de guidage de la partie intermédiaire (66) et une tête (80), et un siège de soupape intermédiaire formé sur un côté de la partie intermédiaire (66) faisant face à la tête (80) et coopérant avec la tête (80), dans lequel l'élément de soupape intermédiaire (78) libère, dans une position ouverte, une connexion entre une admission de carburant haute pression reliée à la chambre haute pression (26) et la chambre de commande (70) et, dans une position fermée, interrompt la connexion entre l'admission de carburant haute pression et la chambre de commande (70) et sépare la chambre de commande (70) de la chambre de soupape (44), à l'exception d'un passage d'étranglement.

2. Soupape d'injection de carburant (10.1-10.4) selon la revendication 1, **caractérisée en ce que** la au moins une première ouverture d'injection (161) et la au moins une deuxième ouverture d'injection (162) ont des diamètres minimaux différents, dans laquelle la au moins une deuxième ouverture d'injection (162) est de préférence disposée en aval de la au moins une première ouverture d'injection (161) et a un diamètre minimal plus petit que le diamètre minimal de la au moins une première ouverture d'injection (161).

3. Soupape d'injection de carburant (10.1-10.4) selon l'une des revendications précédentes, **caractérisée en ce que** l'aiguille (58) est conçue
pour fermer la au moins une première ouverture d'injection (161) et la au moins une deuxième ouverture d'injection (162) dans une position fermée de l'élément de soupape d'injection (56),
dans une première position ouverte de l'élément de soupape d'injection (56), pour ouvrir la au moins une deuxième ouverture d'injection (162) et pour fermer la au moins une première ouverture d'injection (161),
dans une deuxième position ouverte de l'élément de soupape d'injection (56), pour ouvrir la au moins une deuxième ouverture d'injection (162) et la au moins une première ouverture d'injection (161).

4. Soupape d'injection de carburant (10.1-10.4) selon la revendication 3, **caractérisée en ce que** l'aiguille (58) comporte un alésage interne (582) orienté sensiblement le long de l'axe longitudinal (L), qui s'étend depuis une extrémité inférieure (583) de l'aiguille (58) et est conçu pour relier le au moins un deuxième orifice d'injection (162) à la chambre haute pression (26) dans la première position ouverte de l'élément de soupape d'injection (56), et pour relier le au moins un deuxième orifice d'injection (162) et le au moins un premier orifice d'injection (161) à la chambre haute pression (26) dans la deuxième position ouverte de l'élément de soupape d'injection (56).

5. Soupape d'injection de carburant (10.1-10.4) selon la revendication 4, **caractérisée en ce que** la chambre de buse (17) comporte une chambre de buse supérieure (165) disposée en aval de la chambre haute pression (26) et une chambre de buse inférieure (163) disposée en aval de la chambre de buse supérieure (165), la chambre de buse inférieure (163) est reliée à la chambre de buse supérieure (165) par l'intermédiaire de l'alésage interne (582) de l'aiguille (58), dans laquelle la au moins une première ouverture d'injection (161) et la au moins une deuxième ouverture d'injection (162) s'étendent à partir de la chambre de buse inférieure (163), dans laquelle l'alésage interne (582) de l'aiguille (58) est de préférence relié à la chambre de buse supérieure (165) par l'intermédiaire d'au moins un alésage transversal (584) dans une paroi latérale (581) de l'aiguille, dans lequel l'aiguille (58) est de préférence guidée dans un ajustement coulissant dans la chambre de buse inférieure (163).

6. Soupape d'injection de carburant (10.1-10.4) selon la revendication 5, **caractérisée en ce que** le diamètre de la chambre de buse (17) diminue au niveau de la transition entre la chambre de buse supérieure (165) et la chambre de buse inférieure (163), de préférence via un gradin conique.

7. Soupape d'injection de carburant (10.2, 10.3) selon la revendication 5 ou 6, **caractérisée en ce que** la chambre de buse inférieure (163) comporte une première section (163.1) et une deuxième section (163.2) disposée en aval de la première section (163.1) avec un diamètre réduit par rapport à la première section (163.1), dans laquelle la au moins une deuxième ouverture d'injection (162) s'étend de préférence à partir de la deuxième section (163.2) de la chambre de buse inférieure (163), dans laquelle la au moins une première ouverture d'injection (161) s'étend de préférence à partir de la première section (163.1) de la chambre de buse inférieure (163).

8. Soupape d'injection de carburant (10.2, 10.3) selon la revendication 6 ou 7, **caractérisée en ce que** l'aiguille (58) comporte une première section d'aiguille (58.1), qui est guidée dans un ajustement coulissant dans la première section (163.1) de la chambre de buse inférieure (163), et une deuxième section d'aiguille (58.2) adjacente à la première section d'aiguille (58.1), qui peut être guidée dans un ajustement coulissant dans la deuxième section (163.2) de la chambre de buse inférieure (163), dans laquelle la deuxième section d'aiguille (58.2) est de préférence guidée entre la position fermée et la première position ouverte de l'élément de soupape d'injection (56) dans un ajustement coulissant dans la deuxième section (163.2) de la chambre de buse inférieure (163), dans laquelle les première et deuxième sections d'aiguille (58.1, 58.2) se raccordent de préférence l'une à l'autre via un gradin conique.

9. Soupape d'injection de carburant (10.1-10.4) selon l'une des revendications 3 à 8 précédentes, **caractérisée en ce que** la chambre de buse (17) est formée à la manière d'un trou borgne avec un fond (171), dans laquelle, dans la position fermée de l'élément de soupape d'injection (56), la chambre de buse (17) présente un espace libre (166, 166.1) qui est délimité par une extrémité inférieure (583) de l'aiguille (58) et le fond (171) de la chambre de buse (17) en forme de trou borgne.

10. Soupape d'injection de carburant (10.1, 10.3, 10.4) selon l'une des revendications précédentes, **caractérisée en ce que** la chambre de buse (17) présente une contre-dépouille à une extrémité aval.

11. Soupape d'injection de carburant (10.1-10.4) selon l'une des revendications précédentes, **caractérisée en ce que** le siège de soupape d'injection (18) est formé dans une partie de soupape d'injection (15), le corps de buse (16) étant fixé de manière amovible à la partie de soupape d'injection (15), de préférence via un écrou-raccord (23).

12. Soupape d'injection de carburant (10.3) selon l'une des revendications précédentes, **caractérisée en ce que** l'aiguille (58) comporte un manchon (585) qui est conçu pour coopérer avec la paroi latérale (164) de la chambre de buse (17) afin de fermer et d'ouvrir la au moins une première ouverture d'injection (161) et/ou la au moins une deuxième ouverture d'injection (162), le manchon (585) est de préférence soumis à une force de serrage dirigée radialement contre la paroi latérale (164) de la chambre de buse (17).

13. Soupape d'injection de carburant (10.2) selon l'une des revendications précédentes, **caractérisée en ce que** la au moins une deuxième ouverture d'injection (162) comporte une première section d'ouverture (162.1) s'étendant depuis la chambre de buse (17) et une deuxième section d'ouverture (162.2) adjacente à la première section d'ouverture (162.1), le diamètre de la deuxième section d'ouverture (162.2) étant supérieur au diamètre de la première section d'ouverture (162.1).

14. Soupape d'injection de carburant (10.4) selon l'une des revendications précédentes, **caractérisée en ce que** la au moins une première ouverture d'injection (161) et/ou la au moins une deuxième ouverture d'injection (162) s'étendent depuis la chambre de buse (17) via un évidement en forme d'auge (1611, 1621).

15. Soupape d'injection de carburant (10.1) selon l'une des revendications précédentes, **caractérisée en ce que** l'élément de soupape intermédiaire (78) libère, en position ouverte, une deuxième connexion entre l'admission de carburant haute pression et la chambre de soupape (44) et, en position fermée, interrompt la deuxième connexion entre l'admission de carburant haute pression et la chambre de soupape (44).
